# EUROPÄISCHE PATENTSCHRIFT

(11) **EP 2 328 457 B1**
(45) Veröffentlichungstag und Bekanntmachung des Hinweises auf die Patenterteilung: **24.07.2013**
(21) Anmeldenummer: 09779660.1
(22) Anmeldetag: 08.06.2009
(51) Int. Cl.: A47L 15/44, C11D 1/72, C11D 1/722, C11D 3/12, C11D 3/20, C11D 3/22, C11D 3/39, C11D 3/43, C11D 11/00, C11D 17/04, D06F 39/02

(54) **BLEICHMITTEL-HALTIGES REINIGUNGSMITTEL**
BLEACH-CONTAINING CLEANING AGENT
PRODUIT DE NETTOYAGE CONTENANT UN AGENT DE BLANCHIMENT

(30) Priorität: 18.09.2008 DE 102008047943
(43) Veröffentlichungstag der Anmeldung: 08.06.2011
(73) Patentinhaber: Henkel AG & Co. KGaA, 40589 Düsseldorf (DE)
(72) Erfinder: KESSLER, Arnd, 40789 Monheim am Rhein (DE); BÖHM, Indra, 40221 Düsseldorf (DE); ZIPFEL, Johannes, 40593 Düsseldorf (DE)
(86) Internationale Anmeldenummer: PCT/EP2009/056991
(87) Internationale Veröffentlichungsnummer: WO 2010/031605

(56) Entgegenhaltungen:
- WO-A-01/11003
- WO-A-91/12312
- US-B1- 6 207 634
- US-B1- 6 656 899

## Beschreibung

Die vorliegende Anmeldung beschreibt Bleichmittel-haltige Reinigungsmittel.

An die Konfektions- und Angebotsformen von Wasch- und Reinigungsmittel werden sich kontinuierlich ändernde Anforderungen gestellt. Ein Hauptaugenmerk liegt dabei seit geraumer Zeit auf der bequemen Dosierung von Wasch- und Reinigungsmitteln durch den Verbraucher und der Vereinfachung der zur Durchführung eines Wasch- oder Reinigungsverfahren notwendigen Arbeitsschritte.

In diesem Zusammenhang sind in jüngster Zeit insbesondere Dosiersysteme zur Mehrfachdosierung von Wasch- und Reinigungsmitteln in das Blickfeld der Produktentwickler geraten. Bei diesen Vorrichtungen kann zwischen in die Geschirrspülmaschine oder Textilwaschmaschine integrierten Dosiersystemen einerseits und eigenständigen, von der Geschirrspülmaschine oder Textilwaschmaschine unabhängigen und beweglichen Dosiersystemen andererseits unterschieden werden. Mittels dieser Dosiersysteme, welche die mehrfache der für die Durchführung eines einzelnen Reinigungsverfahrens notwendigen Reinigungsmittelmenge enthalten, werden Wasch- oder Reinigungsmittelportionen mittels eines Dosiergeräts aus einer Kartusche in automatischer oder halbautomatischer Weise im Verlauf mehrerer aufeinander folgender Reinigungsverfahren in den Innenraum der Reinigungsmaschine dosiert. Für den Verbraucher entfällt die Notwendigkeit der wiederholten manuellen Dosierung der Wasch- und Reinigungsmittel. Beispiele für derartige Vorrichtungen werden in der europäischen Patentanmeldung EP 1 759 624 A2 (Reckitt Benckiser) oder in der deutschen Patentanmeldung DE 10 2005 062 479 A1 (BSH Bosch und Siemens Hausgeräte GmbH) beschrieben.

Unabhängig von der exakten Bauart der im Innenraum von Geschirrspülmaschinen oder Textilwaschmaschinen eingesetzten Dosiersysternen sind die in diesen Vorrichtungen zur Mehrfachdosierung enthaltenen Wasch- oder Reinigungsmitteln über eine längere Zeitdauer insbesondere wechselnden Temperaturen ausgesetzt, wobei diese Temperaturen in etwa den zur Durchführung der Wasch- oder Reinigungsverfahren eingesetzten Wassertemperaturen gleichen. Diese Temperaturen können bis zu 95°C betragen, wobei im Bereich der maschinellen Geschirrreinigung üblicherweise nur Temperaturen zwischen 50 und 75°C erreicht werden. Ein in einem zur Mehrfachdosierung vorgesehenen Dosiersystem enthaltenes Wasch- oder Reinigungsmittel wird demnach im Verlaufe mehrerer Wasch- oder Reinigungsverfahren wiederholt auf Temperaturen deutlich oberhalb der zum Transport und zur Lagerung üblichen Temperaturen erwärmt, wobei insbesondere temperaturempfindliche Aktivsubstanzen in Mitleidenschaft gezogen werden können. Zur Gruppe dieser temperaturempfindlichen wasch- und reinigungsaktiven Substanzen zählen u.a. die Bleichmittel.

Der Einsatz von Bleichmitteln zur Steigerung der Wasch- und Reinigungsleistung von Wasch- und Reinigungsmitteln ist seit Jahrzehnten im Stand der Technik etabliert, wobei im Bereich der maschinellen Textil- und Geschirreinigung insbesondere Sauerstoffbleichmittel mit Perborate und Percarbonate Anwendung finden.

Die für den Endverbraucher entscheidende Reinigungswirkung der in Wasch- und Reinigungsmitteln eingesetzten Bleichmittel wird außer durch das Bleichmittel selbst in wesentlichem Maße auch durch die Art der Konfektionierung dieser Bleichmittel und ihrer Stabilisierung gegen Umwelteinflüsse bestimmt.

Bleichmittel werden sowohl in fester als auch in flüssiger, beispielsweise dispergierter Form angeboten. in konfektioniert.

Die Aufgabe der vorliegenden Anmeldung bestand in der Bereitstellung einer chemisch und physikalisch stabilen Bleichmitteldispersion, wobei insbesondere eine Stabilisierung der Bleichmitteldispersion gegen Phasentrennung/Aktivitätsverlust bei mehrfachen Temperaturschwankungen (10 bis 75°C) erreicht werden sollte. Entsprechende Bleichmittelzubereitungen sollten in einer im Innenraum einer Geschirrspülmaschine oder Textilwaschmaschine befindlichen Vorratsvorrichtung ohne signifikanten Aktivitätsverlust lagerfähig und über mehrere Spülgänge einsetzbar sein.

Es wurde gefunden, dass wasserarme bzw. wasserfreie Bleichmittelzubereitungen in einer Matrix aus organischen Lösungsmittel, nichtionischen Tensiden und Schwebemitteln stabilisiert werden können. Ein erster Gegenstand der vorliegenden Anmeldung ist daher ein Reinigungsmittel mit einem Wassergehalt unterhalb 5 Gew.-%, umfassend
a) 10 bis 45 Gew.-% Sauerstoffbleichmittel
b) 15 bis 60 Gew.-% 1,3-Propandiol
c) 15 bis 60 Gew.-% nichtionisches Tensid der allgemeinen Formel R¹O-(AO)_{w}-(A'O)ₓ-(A"O)_{y}-(A"'O)_{z}-H, in der R¹ für einen geradkettigen oder verzweigten, gesättigten oder ein- bzw. mehrfach ungesättigten C₂₋₄₀-Alkyl- oder - Alkenylrest steht; A, A', A" und A"' unabhängig voneinander für einen Rest aus der Gruppe -CH₂CH₂, -CH₂CH₂-CH₂, -CH₂-CH(CH₃), -CH₂CH₂-CH₂-CH₂, -CH₂CH(CH₃)-CH₂-, -CH₂-CH(CH₂-CH₃) steht; und w, x, y und z für Werte zwischen 0,5 und 90 stehen, wobei x, y und/oder z auch 0 sein können
d) 0,1 bis 5 Gew.-% Schwebemittel,
wobei das Reinigungsmittel insgesamt 15 bis 60 Gew.-% organisches Lösungsmittel enthält.

Der Wassergehalt erfindungsgemäßer Reinigungsmittel beträgt vorzugsweise weniger als 4 Gew.-%, bevorzugt weniger als 2 Gew.-% und insbesondere weniger als 0,5 Gew.%. Besonders bevorzugte erfindungsgemäße Reinigungsmittel sind wasserfrei.

Erfindungsgemäße Bleichmittelzubereitungen enthalten als ersten wesentlichen Bestandteil ein oder mehrere Sauerstoffbleichmittel a). Unter den als Bleichmittel dienenden, in Wasser H₂O₂ liefernden Verbindungen haben das Natriumpercarbonat, das Natriumperborattetrahydrat und das Natriumperboratmonohydrat besondere Bedeutung. Weitere brauchbare Bleichmittel sind beispielsweise Peroxypyrophosphate, Citratperhydrate sowie H₂O₂ liefernde persaure Salze oder Persäuren, wie Perbenzoate, Peroxophthalate, Diperazelainsäure, Phthaloiminopersäure oder Diperdodecandisäure.
Weiterhin können auch Bleichmittel aus der Gruppe der organischen Bleichmittel eingesetzt werden. Typische organische Bleichmittel sind die Diacylperoxide, wie z.B. Dibenzoylperoxid. Weitere typische organische Bleichmittel sind die Peroxysäuren, wobei als Beispiele besonders die Alkylperoxysäuren und die Arylperoxysäuren genannt werden.

Bevorzugte Bleichmittelzubereitungen sind dadurch gekennzeichnet, dass es sich bei dem Sauerstoffbleichmittel a) um Natriumpercarbonat handelt.

Der Gewichtsanteil des Bleichmittels a) beträgt, bezogen auf das Gesamtgewicht der Bleichmittelzubereitung, in bevorzugten Ausführungsformen zwischen 15 und 40 Gew.-%, vorzugsweise zwischen 18 und 35 Gew.-% und insbesondere zwischen 21 und 30 Gew.-%.

Die erfindungsgemäßen Reinigungsmittel, nachfolgend auch als Bleichmittelzubereitungen bezeichnet, liegen in dispergierter Form vor. Für die erwünschte physikalische Stabilität der Bleichmittelzubereitung hat es sich dabei als vorteilhaft erwiesen, die Partikelgröße des in der Dispersion vorliegenden festen Sauerstoffbleichmittels zu kontrollieren und insbesondere auf Partikelgrößen unterhalb 1,0 mm zu begrenzen.
Besonders bevorzugte erfindungsgemäße Bleichmittelzubereitungen sind dadurch gekennzeichnet, dass die Partikelgröße des Bleichmittels weniger als 100 µm, bevorzugt weniger als 50 µm und weiter bevorzugt weniger als 20 µm beträgt, wobei Partikelgrößen zwischen 0,1 und 100 µm, vorzugsweise 0,1 und 80 µm und insbesondere 0,1 und 50 µm bevorzugt werden.

Einige beispielhafte und hinsichtlich ihrer chemischen und physikalischen Stabilität vorteilhafte Bleichmittelzubereitungen sind in der nachfolgenden Tabelle 1 aufgeführt:

| | Sauerstoffbleichmittel [Gew.-%] | Org. Lösungsmittel [Gew.-%] | Nichtionisches Tensid * [Gew.-%] | Schwebemittel [Gew.-%] |
|---|---|---|---|---|
| Rezeptur 1a | 10 bis 40 | 15 bis 60 | 15 bis 60 | 0,1 bis 5 |
| Rezeptur 2a | 10 bis 35 | 15 bis 60 | 15 bis 60 | 0,1 bis 5 |
| Rezeptur 3a | 10 bis 30 | 15 bis 60 | 15 bis 60 | 0,1 bis 5 |
| Rezeptur 4a | 10 bis 45 Natriumpercarbonat | 15 bis 60 | 15 bis 60 | 0,1 bis 5 |
| Rezeptur 5a | 10 bis 40 Natriumpercarbonat | 15 bis 60 | 15 bis 60 | 0,1 bis 5 |
| Rezeptur 6a | 10 bis 35 Natriumpercarbonat | 15 bis 60 | 15 bis 60 | 0,1 bis 5 |
| Rezeptur 7a | 10 bis 30 Natriumpercarbonat | 15 bis 60 | 15 bis 60 | 0,1 bis 5 |

| | | | | |
|---|---|---|---|---|
| * nichtionisches Tensid der allgemeinen Formel | | | | |

R¹O-(AO)_{w}-(A'O)ₓ-(A"O)_{y}-(A'"O)_{z}-H, in der R¹ für einen geradkettigen oder verzweigten, gesättigten oder ein- bzw. mehrfach ungesättigten C₂₋₄₀-Alkyl- oder -Alkenylrest steht; A, A', A" und A'" unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können

Als zweiten wesentlichen Bestandteil enthalten erfindungsgemäße Bleichmittelzusammensetzungen 1,3-Propandiol.
Bevorzugte weiter organische Lösungsmittel stammen aus der Gruppe ein- oder mehrwertiger Alkohole, Alkanolamine oder Glykolether. Vorzugsweise werden die weiteren Lösungsmittel ausgewählt aus Ethanol, n-oder i-Propanol, Butanol, Glykol, Butandiol, Glycerin, Diglykol, Propyl- oder Butyldiglykol, Hexylenglycol, Ethylenglykolmethylether, Ethylenglykolethylether, Ethylenglykolpropylether, Etheylenglykolmono-n-butylether, Diethylenglykolmethylether, Di-ethylenglykolethylether, Propylenglykolmethyl-, -ethyl- oder -propylether, Dipropylenglykolmethyl-, oder -ethylether, Methoxy-, Ethoxy- oder Butoxytriglykol, 1-Butoxyethoxy-2-propanol, 3-Methyl-3-methoxybutanol, Propylen-glykolt-butylether sowie Mischungen dieser Lösungsmittel.

Als besonders vorteilhaft für die chemische und physikalische Stabilität der Bleichmittelzusammensetzungen bei Lagerung bei Temperaturen oberhalb 20°C hat sich das 1,3 Propandiol erwiesen.

Der Gewichtsanteil des in den erfindungsgemäßen Bleichmittelzusammensetzungen eingesetzten organischen Lösungsmittels, insbesondere des 1,3 Propandiols, beträgt, bezogen auf das Gesamtgewicht des Reinigungsmittels, vorzugsweise b) zwischen 20 und 50 Gew.-%, vorzugsweise zwischen 23 und 47 Gew.-% und insbesondere zwischen 25 und 45 Gew.-% beträgt.

Einige beispielhafte und hinsichtlich ihrer chemischen und physikalischen Stabilität vorteilhafte Bleichmittelzubereitungen sind in der nachfolgenden Tabelle 2 aufgeführt:

| | Sauerstoffbleichmittel [Gew.-%] | 1,3 Propandiol [Gew.-%] | Nichtionisches Tensid * [Gew.-%] | Schwebemittel [Gew.-%] |
|---|---|---|---|---|
| Rezeptur 1b | 10 bis 40 | 20 bis 50 | 15 bis 60 | 0,1 bis 5 |
| Rezeptur 2b | 10 bis 35 | 23 bis 47 | 15 bis 60 | 0,1 bis 5 |
| Rezeptur 3b | 10 bis 30 | 25 bis 45 | 15 bis 60 | 0,1 bis 5 |
| Rezeptur 4b | 10 bis 40 Natriumpercarbonat | 20 bis 50 | 15 bis 60 | 0,1 bis 5 |
| Rezeptur 5b | 10 bis 35 Natriumpercarbonat | 23 bis 47 | 15 bis 60 | 0,1 bis 5 |
| Rezeptur 6b | 10 bis 30 Natriumpercarbonat | 25 bis 45 | 15 bis 60 | 0,1 bis 5 |

| | | | | |
|---|---|---|---|---|
| * nichtionisches Tensid der allgemeinen Formel | | | | |

R¹O-(AO)_{w}-(A'O)ₓ-(A"O)_{y}-(A"'O)_{z}-H, in der R¹ für einen geradkettigen oder verzweigten, gesättigten oder ein- bzw. mehrfach ungesättigten C₂₋₄₀-Alkyl- oder -Alkenylrest steht; A, A', A" und A'" unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können

Als dritten wesentlichen Bestandteil enthalten die erfindungsgemäßen Bleichmittelzusammensetzungen nichtionisches Tensid der allgemeinen Formel R¹O-(AO)_{w}-(A'O)ₓ-(A"O)_{y}-(A'"O)_{z}-H, wobei R¹ für einen geradkettigen oder verzweigten, gesättigten oder ein- bzw. mehrfach ungesättigten C₂-₄₀-Alkyl- oder -Alkenylrest steht; A, A', A" und A'" unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können.

Als zur Stabilisierung der Bleichmittelzubereitung besonders geeignet haben sich Niotenside c) erwiesen, welche alternierende Ethylenoxid- und Alkylenoxideinheiten aufweisen. Unter diesen sind wiederum Tenside mit EO-AO-EO-AO-Blöcken bevorzugt, wobei jeweils eine bis zehn EO- bzw. AO-Gruppen aneinander gebunden sind, bevor ein Block aus den jeweils anderen Gruppen folgt. Hier sind nichtionische Tenside der allgemeinen Formel bevorzugt, in der R¹ für einen geradkettigen oder verzweigten, gesättigten oder ein- bzw. mehrfach ungesättigten C₆₋₂₄-Alkyl- oder -Alkenylrest steht; jede Gruppe R² bzw. R³ unabhängig voneinander ausgewählt ist aus -CH₃, -CH₂CH₃, -CH₂CH₂-CH₃, CH(CH₃)₂ und die Indizes w, x, y, z unabhängig voneinander für ganze Zahlen von 1 bis 6 stehen.

Zusammenfassend sind insbesondere nichtionische Tenside c) bevorzugt, die einen C₉₋₁₅-Alkylrest mit 1 bis 4 Ethylenoxideinheiten, gefolgt von 1 bis 4 Propylenoxideinheiten, gefolgt von 1 bis 4 Ethylenoxideinheiten, gefolgt von1 bis 4 Propylenoxideinheiten aufweisen.

Weitere bevorzugte nichtionische Tenside der allgemeinen Formel R¹O-(AO)_{w}-(A"O)ₓ-(A"O)_{y}-(A'"O)_{z}-H stammen aus der Gruppe der alkoxylierten Alkohole, insbesondere der Fettalkoholethoxylate. Insbesondere werden Alkoholethoxylate mit linearen Resten aus Alkoholen nativen Ursprungs mit 12 bis 18 C-Atomen, z.B. aus Kokos-, Palm-, Talgfett- oder Oleylalkohol, und durchschnittlich 2 bis 8 Mol EO pro Mol Alkohol eingesetzt. Zu den bevorzugten ethoxylierten Alkoholen gehören beispielsweise C₁₂₋₁₄-Alkohole mit 3 EO oder 4 EO, C₉₋₁₁-Alkohol mit 7 EO, C₁₃₋₁₅-Alkohole mit 3 EO, 5 EO, 7 EO oder 8 EO, C₁₂₋₁₈-Alkohole mit 3 EO, 5 EO oder 7 EO und Mischungen aus diesen, wie Mischungen aus C₁₂₋₁₄-Alkohol mit 3 EO und C₁₂₋₁₈-Alkohol mit 5 EO. Zusätzlich oder alternativ zu diesen nichtionischen Tensiden können auch Fettalkohole mit mehr als 12 EO eingesetzt werden. Beispiele hierfür sind C₆₋₂₀-Alkohole, vorzugsweise Talgfettalkohol mit 12 bis 40 EO, vorzugsweise bis mindestens 12 EO, besonders bevorzugt mindestens 14 EO, insbesondere bevorzugt mindestens 16 EO, wobei jedoch auch nichtionische Tenside mit 25 EO, 30 EO oder 40 EO realisiert werden können.

Mit besonderem Vorzug werden ethoxylierte Niotenside, die aus C₆₋₂₀-Monohydroxyalkanolen oder C₆₋₂₀₋Alkylphenolen oder C₁₆₋₂₀-Fettalkoholen und mehr als 12 Mol, vorzugsweise mehr als 15 Mol und insbesondere mehr als 20 Mol Ethylenoxid pro Mol Alkohol gewonnen wurden, eingesetzt. Ein besonders bevorzugtes Niotensid wird aus einem geradkettigen Fettalkohol mit 16 bis 20 Kohlenstoffatomen (C₁₆₋₂₀-Alkohol), vorzugsweise einem C₁₈-Alkohol und mindestens 12 Mol, vorzugsweise mindestens 15 Mol und insbesondere mindestens 20 Mol Ethylenoxid gewonnen. Hierunter sind die Alkoholalkoxylate mit eingeengter Homologenverteilung ("narrow range ethoxylates") besonders bevorzugt.

Mit besonderem Vorzug werden weiterhin Kombinationen aus einem oder mehreren Talgfettalkoholen mit 20 bis 60 EO eingesetzt.

Erfindungsgemäße Bleichmittelzubereitungen, welche als nichtionisches Tensid c) ein Tensid der Formel R¹-(AO)_{w} enthalten, in der R¹ für einen geradkettigen oder verzweigten, gesättigten oder ein- bzw. mehrfach ungesättigten C₂₋₄₀-Alkyl- oder -Alkenylrest steht; A für einen Rest aus der Gruppe - CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w für Werte zwischen 0,5 und 90 steht, werden bevorzugt.

Besonders bevorzugt werden insbesondere erfindungsgemäße Bleichmittelzubereitungen, dadurch gekennzeichnet, dass es sich bei dem nichtionischen Tensid c) um ein Tensid der allgemeinen Formel R¹-(AO)_{w} handelt, in der R¹ für einen geradkettigen, gesättigten C₁₂₋₂₀-Alkylrest steht; A für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, - CH₂-CH(CH₂-CH₃) steht; und w für Werte zwischen 15 und 90 steht, vorzugsweise zwischen 20 und 60 und insbesondere für 25, 30 oder 40.

Die angegebenen Ethoxylierungsgrade stellen statistische Mittelwerte dar, die für ein spezielles Produkt einer ganzen oder einer gebrochenen Zahl entsprechen können. Bevorzugte Alkoholethoxylate weisen eine eingeengte Homologenverteilung auf (narrow range ethoxylates, NRE).

Bevorzugte nichtionische Tenside c) weisen einen Schmelzpunkt oberhalb Raumtemperatur auf. Nichtionische(s) Tensid(e) mit einem Schmelzpunkt oberhalb von 20°C, vorzugsweise oberhalb von 25°C, besonders bevorzugt zwischen 25 und 60°C und insbesondere zwischen 26,6 und 43,3°C, ist/sind besonders bevorzugt.

Selbstverständlich können die vorgenannten nichtionischen Tenside nicht nur als Einzelsubstanzen, sondern auch als Tensidgemische aus zwei, drei, vier oder mehr Tensiden eingesetzt werden. Als Tensidgemische werden dabei nicht Mischungen nichtionischer Tenside bezeichnet, die in ihrer Gesamtheit unter eine der oben genannten allgemeinen Formeln fallen, sondern vielmehr solche Mischungen, die zwei, drei, vier oder mehr nichtionische Tenside enthalten, die durch unterschiedliche der vorgenannten allgemeinen Formeln beschrieben werden können.
Der Gewichtsanteil des in den erfindungsgemäßen Bleichmittelzusammensetzungen eingesetzten nichtionischen Tensids c) beträgt vorzugsweise zwischen 20 und 50 Gew.-%, bevorzugt zwischen 23 und 47 Gew.-% und insbesondere zwischen 25 und 45 Gew.-% beträgt.

Einige beispielhafte und hinsichtlich ihrer chemischen und physikalischen Stabilität vorteilhafte Bleichmittelzubereitungen sind in den nachfolgenden Tabellen 3a und 3b aufgeführt:

| | Sauerstoffbleichmittel [Gew.-%] | 1,3 Propandiol [Gew.-%] | Nichtionisches Tensid * [Gew.-%] | Schwebemittel [Gew.-%] |
|---|---|---|---|---|
| Rezeptur 1c | 10 bis 40 | 20 bis 50 | 20 bis 50 | 0,1 bis 5 |
| Rezeptur 2c | 10 bis 35 | 23 bis 47 | 23 bis 47 | 0,1 bis 5 |
| Rezeptur 3c | 10 bis 30 | 25 bis 45 | 25 bis 45 | 0,1 bis 5 |
| Rezeptur 4c | 10 bis 40 Natriumpercarbonat | 20 bis 50 | 20 bis 50 | 0,1 bis 5 |
| Rezeptur 5c | 10 bis 35 Natriumpercarbonat | 23 bis 47 | 23 bis 47 | 0,1 bis 5 |
| Rezeptur 6c | 10 bis 30 Natriumpercarbonat | 25 bis 45 | 25 bis 45 | 0,1 bis 5 |

| | | | | |
|---|---|---|---|---|
| * nichtionisches Tensid der allgemeinen Formel | | | | |

R¹O-(AO)_{w}-(A'O)ₓ-(A"O)_{y}-(A'"O)_{z}-H, in der R¹ für einen geradkettigen oder verzweigten, gesättigten oder ein- bzw. mehrfach ungesättigten C₂₋₄₀-Alkyl- oder -Alkenylrest steht; A, A', A" und A"' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können

| | Sauerstoffbleichmittel [Gew.-%] | 1,3 Propandiol [Gew.-%] | Nichtionisches Tensid * [Gew.-%] | Schwebemittel [Gew.-%] |
|---|---|---|---|---|
| Rezeptur 7c | 10 bis 40 | 20 bis 50 | 20 bis 50 | 0,1 bis 5 |
| Rezeptur 8c | 10 bis 35 | 23 bis 47 | 23 bis 47 | 0,1 bis 5 |
| Rezeptur 9c | 10 bis 30 | 25 bis 45 | 25 bis 45 | 0,1 bis 5 |
| Rezeptur 10c | 10 bis 40 Natriumpercarbonat | 20 bis 50 | 20 bis 50 | 0,1 bis 5 |
| Rezeptur 11c | 10 bis 35 Natriumpercarbonat | 23 bis 47 | 23 bis 47 | 0,1 bis 5 |
| Rezeptur 12c | 10 bis 30 Natriumpercarbonat | 25 bis 45 | 25 bis 45 | 0,1 bis 5 |

| | | | | |
|---|---|---|---|---|
| * nichtionisches Tensid der allgemeinen Formel | | | | |

bevorzugt, in der R¹ für einen geradkettigen oder verzweigten, gesättigten oder ein- bzw. mehrfach ungesättigten C₆₋₂₄-Alkyl- oder -Alkenylrest steht; jede Gruppe R² bzw. R³ unabhängig voneinander ausgewählt ist aus -CH₃, -CH₂CH₃, -CH₂CH₂-CH₃, CH(CH₃)₂ und die Indizes w, x, y, z unabhängig voneinander für ganze Zahlen von 1 bis 6 stehen

Als vierten wesentlichen Bestandteil enthalten die erfindungsgemäßen Bleichmittelzusammensetzungen Schwebemittel. Das eingesetzte Schwebemittel ermöglicht nicht allein die Einstellung der Viskosität erfindungsgemäßer Bleichmittelzubereitungen sondern trägt überraschenderweise zusätzlich auch zur chemischen Stabilität der Zubereitungen bei, wobei eine Erhöhung der Bleichmittelstabilität insbesondere bei Schwebemittelmengen von 1,1 Gew.-% und darüber beobachtet wurde.

Der Gewichtsanteile des Schwebemittels d) am Gesamtgewicht des Reinigungsmittels beträgt vorzugsweise zwischen 0,2 und 4 Gew.-%, vorzugsweise zwischen 0,4 und 3 Gew.-%, bevorzugt 0,5 und 2,5 Gew.-% und insbesondere 1,1 bis 2,5 Gew.-%.

Einige beispielhafte und hinsichtlich ihrer chemischen und physikalischen Stabilität vorteilhafte Bleichmittelzubereitungen sind in der nachfolgenden Tabelle 4 aufgeführt:

| | Sauerstoffbleichmittel [Gew.-%] | 1,3 Propandiol [Gew.-%] | Nichtionisches Tensid * [Gew.-%] | Schwebemittel [Gew.-%] |
|---|---|---|---|---|
| Rezeptur 1d | 10 bis 40 | 20 bis 50 | 20 bis 50 | 0,2 bis 4 |
| Rezeptur 2d | 10 bis 35 | 23 bis 47 | 23 bis 47 | 0,4 bis 3 |
| Rezeptur 3d | 10 bis 30 | 25 bis 45 | 25 bis 45 | 0,5 bis 2,5 |
| Rezeptur 4d | 10 bis 40 Natriumpercarbonat | 20 bis 50 | 20 bis 50 | 0,2 bis 4 |
| Rezeptur 5d | 10 bis 35 Natriumpercarbonat | 23 bis 47 | 23 bis 47 | 0,4 bis 3 |
| Rezeptur 6d | 10 bis 30 Natriumpercarbonat | 25 bis 45 | 25 bis 45 | 0,5 bis 2,5 |

| | | | | |
|---|---|---|---|---|
| * nichtionisches Tensid der allgemeinen Formel | | | | |

R¹O-(AO)_{w}-(A'O)ₓ-(A"O)_{y}-(A"'O)_{z}-H, in der R¹ für einen geradkettigen oder verzweigten, gesättigten oder ein- bzw. mehrfach ungesättigten C₂₋₄₀-Alkyl- oder -Alkenylrest steht; A, A', A" und A"' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können

Als Schwebemittel c) eignen sich insbesondere Schichtsilikate (beispielsweise Montmorilionite), Ricinusöl-Derivate, Sojalecithin, Ethylcellulose, niedrigmolekulare Polyamide, Kieselsäure (beispielsweise hydrophobierte und/oder amorphe Kieselsäure), Polyacrylate, Polyvinylpyrrolidon, Cellulose Derivate, Polyharnstoffe, Polyurethane sowie Polysaccharide.

Bevorzugte Reinigungsmittel sind dadurch gekennzeichnet, dass es sich bei dem Schwebemittel d) um ein saccharadisches Schwebemittel oder um einen Kieselsäure-Schwebemittel oder um eine Mischung eines saccharidisches Schwebemittels mit einem Kieselsäure-Schwebemittel handelt.

Besonders bevorzugte Reinigungsmittel umfassen
a) 15 bis 40 Gew.-% Natriumpercarbonat
b) 20 bis 50 Gew.-% 1,3-Propandiol
c) 20 bis 50 Gew.-% nichtionisches Tensid der allgemeinen Formel R¹O-(AO)_{w-}(A'O)ₓ-(A"O)_{y}-(A"'O)_{z}-H in der R¹ für einen geradkettigen oder verzweigten, gesättigten oder ein- bzw. mehrfach ungesättigten C₂₋₄₀-Alkyl- oder - Alkenylrest steht; A, A', A" und A"' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können
d) 0,4 bis 3 Gew.-% Schwebemittel aus der Gruppe der saccharidischen Schwebemittel und der Kieselsäure-Schwebemittel, wobei

Reinigungsmittel umfassend
a) 15 bis 40 Gew.-% Natriumpercarbonat
b) 20 bis 50 Gew.-% 1,3-Propandiol
c) 20 bis 50 Gew.-% nichtionisches Tensid der allgemeinen Formel R¹O-(AO)_{w}-(A'O)ₓ-(A"O)_{y}-(A"'O)_{z}-H, in der R¹ für einen geradkettigen oder verzweigten, gesättigten oder ein- bzw. mehrfach ungesättigten C₂₋₄₀-Alkyl- oder - Alkenylrest steht; A, A', A" und A'" unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können
d) 0,4 bis 3 Gew.-% Hydroxyethylcellulose
bzw.

Reinigungsmittel umfassend
a) 15 bis 40 Gew.-% Natriumpercarbonat
b) 20 bis 50 Gew.-% 1,3-Propandiol
c) 20 bis 50 Gew.-% nichtionisches Tensid der allgemeinen Formel R¹O-(AO)_{w}-(A'O)ₓ-(A"O)_{y}-(A"'O)_{z}-H in der R¹ für einen geradkettigen oder verzweigten, gesättigten oder ein- bzw. mehrfach ungesättigten C₂₋₄₀-Alkyl- oder - Alkenylrest steht; A, A', A" und A'" unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können
d) 0,4 bis 3 Gew.-% Kieselsäure
ganz besonders bevorzugt sind.

Einige weitere beispielhafte und hinsichtlich ihrer chemischen und physikalischen Stabilität vorteilhafte Bleichmittelzubereitungen sind in den nachfolgenden Tabellen 5a und 5b aufgeführt:

| | Sauerstoffbleichmittel [Gew.-%] | 1,3 Propandiol [Gew.-%] | Nichtionisches Tensid * [Gew.-%] | Schwebemittel [Gew.-%] |
|---|---|---|---|---|
| Rezeptur 1e | 10 bis 40 | 20 bis 50 | 20 bis 50 | 0,2 bis 4 saccharidisches Schwebemittel |
| Rezeptur 2e | 10 bis 35 | 23 bis 47 | 23 bis 47 | 0,4 bis 3 saccharidisches Schwebemittel |
| Rezeptur 3e | 10 bis 30 | 25 bis 45 | 25 bis 45 | 0,5 bis 2,5 saccharidisches Schwebemittel |
| Rezeptur 4e | 10 bis 40 Natriumpercarbonat | 20 bis 50 | 20 bis 50 | 0,2 bis 4 saccharidisches Schwebemittel |
| Rezeptur 5e | 10 bis 35 Natriumpercarbonat | 23 bis 47 | 23 bis 47 | 0,4 bis 3 saccharidisches Schwebemittel |
| Rezeptur 6e | 10 bis 30 Natriumpercarbonat | 25 bis 45 | 25 bis 45 | 0,5 bis 2,5 saccharidisches Schwebemittel |
| Rezeptur 7e | 10 bis 40 | 20 bis 50 | 20 bis 50 | 0,2 bis 4 Hydroxyethylcellulose |
| Rezeptur 8e | 10 bis 35 | 23 bis 47 | 23 bis 47 | 0,4 bis 3 Hydroxyethylcellulose |
| Rezeptur 9e | 10 bis 30 | 25 bis 45 | 25 bis 45 | 0,5 bis 2,5 Hydroxyethylcellulose |
| Rezeptur 10e | 10 bis 40 Natrium percarbonat | 20 bis 50 | 20 bis 50 | 0,2 bis 4 Hydroxyethylcellulose |
| Rezeptur 11e | 10 bis 35 Natriumpercarbonat | 23 bis 47 | 23 bis 47 | 0,4 bis 3 Hydroxyethylcellulose |
| Rezeptur 12e | 10 bis 30 Natriumpercarbonat | 25 bis 45 | 25 bis 45 | 0,5 bis 2,5 Hydroxyethylcellulose |
| Rezeptur 13e | 10 bis 40 | 20 bis 50 | 20 bis 50 | 0,2 bis 4 Kieselsäure |
| Rezeptur 14e | 10 bis 35 | 23 bis 47 | 23 bis 47 | 0,4 bis 3 Kieselsäure |
| Rezeptur 15e | 10 bis 30 | 25 bis 45 | 25 bis 45 | 0,5 bis 2,5 Kieselsäure |
| Rezeptur 16e | 10 bis 40 Natriumpercarbonat | 20 bis 50 | 20 bis 50 | 0,2 bis 4 Kieselsäure |
| Rezeptur 17e | 10 bis 35 Natriumpercarbonat | 23 bis 47 | 23 bis 47 | 0,4 bis 3 Kieselsäure |
| Rezeptur 18e | 10 bis 30 Natriumpercarbonat | 25 bis 45 | 25 bis 45 | 0,5 bis 2,5 Kieselsäure |

| | | | | |
|---|---|---|---|---|
| * nichtionisches Tensid der allgemeinen Formel | | | | |

R¹O-(AO)_{w}-(A'O)ₓ-(A"O)_{y}-(A"'O)_{z}-H, in der R¹ für einen geradkettigen oder verzweigten, gesättigten oder ein- bzw. mehrfach ungesättigten C₂₋₄₀-Alkyl- oder -Alkenylrest steht; A, A', A" und A"' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können

| | Sauerstoffbleichmittel [Gew.-%] | 1,3 Propandiol [Gew.-%] | Nichtionisches Tensid * [Gew.-%] | Schwebemittel [Gew.-%] |
|---|---|---|---|---|
| Rezeptur 19e | 10 bis 40 | 20 bis 50 | 20 bis 50 | 0,2 bis 4 saccharidisches Schwebemittel |
| Rezeptur 20e | 10 bis 35 | 23 bis 47 | 23 bis 47 | 0,4 bis 3 saccharidisches Schwebemittel |
| Rezeptur 21e | 10 bis 30 | 25 bis 45 | 25 bis 45 | 0,5 bis 2,5 saccharidisches Schwebemittel |
| Rezeptur 22e | 10 bis 40 Natriumpercarbonat | 20 bis 50 | 20 bis 50 | 0,2 bis 4 saccharidisches Schwebemittel |
| Rezeptur 23e | 10 bis 35 Natriumpercarbonat | 23 bis 47 | 23 bis 47 | 0,4 bis 3 saccharidisches Schwebemittel |
| Rezeptur 24e | 10 bis 30 Natriumpercarbonat | 25 bis 45 | 25 bis 45 | 0,5 bis 2,5 saccharidisches Schwebemittel |
| Rezeptur 25e | 10 bis 40 | 20 bis 50 | 20 bis 50 | 0,2 bis 4 Hydroxyethylcellulose |
| Rezeptur 26e | 10 bis 35 | 23 bis 47 | 23 bis 47 | 0,4 bis 3 Hydroxyethylcellulose |
| Rezeptur 27e | 10 bis 30 | 25 bis 45 | 25 bis 45 | 0,5 bis 2,5 Hydroxyethylcellulose |
| Rezeptur 28e | 10 bis 40 Natriumpercarbonat | 20 bis 50 | 20 bis 50 | 0,2 bis 4 Hydroxyethylcellulose |
| Rezeptur 29e | 10 bis 35 Natriumpercarbonat | 23 bis 47 | 23 bis 47 | 0,4 bis 3 Hydroxyethylcellulose |
| Rezeptur 30e | 10 bis 30 Natriumpercarbonat | 25 bis 45 | 25 bis 45 | 0,5 bis 2,5 Hydroxyethylcellulose |
| Rezeptur 31e | 10 bis 40 | 20 bis 50 | 20 bis 50 | 0,2 bis 4 Kieselsäure |
| Rezeptur 32e | 10 bis 35 | 23 bis 47 | 23 bis 47 | 0,4 bis 3 Kieselsäure |
| Rezeptur 33e | 10 bis 30 | 25 bis 45 | 25 bis 45 | 0,5 bis 2,5 Kieselsäure |
| Rezeptur 34e | 10 bis 40 Natriumpercarbonat | 20 bis 50 | 20 bis 50 | 0,2 bis 4 Kieselsäure |
| Rezeptur 35e | 10 bis 35 Natriumpercarbonat | 23 bis 47 | 23 bis 47 | 0,4 bis 3 Kieselsäure |
| Rezeptur 36e | 10 bis 30 Natriumpercarbonat | 25 bis 45 | 25 bis 45 | 0,5 bis 2,5 Kieselsäure |

| | | | | |
|---|---|---|---|---|
| * nichtionisches Tensid der allgemeinen Formel | | | | |

bevorzugt, in der R¹ für einen geradkettigen oder verzweigten, gesättigten oder ein- bzw. mehrfach ungesättigten C₆₋₂₄-Alkyl- oder -Alkenylrest steht; jede Gruppe R² bzw. R³ unabhängig voneinander ausgewählt ist aus -CH₃, -CH₂CH₃, -CH₂CH₂-CH₃, CH(CH₃)₂ und die Indizes w, x, y, z unabhängig voneinander für ganze Zahlen von 1 bis 6 stehen

Die erfindungsgemäßen Reinigungsmittel zeichnen sich trotz ihrer hohen physikalischen wie chemischen Stabilität durch eine geringe rezepturelle Komplexität aus. Dieser geringe Grad an Komplexität vereinfacht die Herstellung der Reinigungsmittel und verringert damit die bei der Bereitstellung dieser Reinigungsmittel auftretenden Kosten. Bevorzugte erfindungsgemäße Reinigungsmittel sind aus diesem Grund dadurch gekennzeichnet, dass sie neben den wesentlichen Bestandteilen a), b), c) und d)) höchstens drei, vorzugsweise höchsten zwei, besonders bevorzugt höchstens einen und insbesondere keine weiteren Bestandteile ausweisen. Der Gewichtsanteil weiterer Bestandteile beträgt vorzugsweise weniger als 10 Gew.-%, vorzugsweise weniger als 5 Gew.-%, besonders bevorzugt weniger als 2 Gew.-% und ganz besonders bevorzugt weniger als 0,1 Gew.-%. Ganz besonders bevorzugte erfindungsgemäße Reinigungsmittel bestehen aus den in den Tabellen 1 bis 6 angeführten Bestandteilen.

Ein weiterer Gegenstand der vorliegenden Anmeldung ist eine Reinigungsmittelangebotsform, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) eine Kartusche für das Reinigungsmittel A.

Die erfindungsgemäßen Reinigungsmittel werden in einer weiteren Ausführungsform mit einer oder mehreren weiteren Reinigungsmitteln kombiniert.
Reinigungsmittelkombination, umfassend
a) ein erfindungsgemäßes Reinigungsmittel A;
b) mindestens ein, vorzugsweise mindestens zwei weitere von A verschiedene Reinigungsmittel

Bei den mit dem erfindungsgemäßen Reinigungsmittel kombinierten weiteren Reinigungsmitteln handelt es sich vorzugsweise um Enzym- und/oder Tensid- und/oder Gerüststoff-haltige Reinigungsmittel.

Die Konfektionierung der zuvor beschriebenen Kombination von Reinigungsmitteln erfolgt in Form voneinander getrennter Aufnahmekammern, wobei jede dieser Aufnahmekammern eines der miteinander kombinierten Reinigungsmittel enthält. Beispiele für derartige Konfektionsformen sind Kartuschen mit zwei, drei, vier oder mehr voneinander getrennten Aufnahmekammern, beispielsweise Zwei-, Drei-, Vier- oder Mehrkammerflaschen. Durch die Trennung der Reinigungsmittel unterschiedlicher Zusammensetzung können unerwünschte Reaktionen aufgrund chemischer Unverträglichkeit ausgeschlossen werden.

Ein Gegenstand der vorliegenden Anmeldung ist weiterhin eine Reinigungsmittelangebotsform, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) eine Kartusche für das Reinigungsmittel A. Bevorzugte Reinigungsmittelkombinationen für derartige Reinigungsmittelangebotsformen finden sich in den Tabellen 1 bis 6 oben.
Ein weiterer Gegenstand der vorliegenden Anmeldung ist eine Reinigungsmittelangebotsform, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) mindestens ein weiteres von A verschiedenes Reinigungsmittel B in einer für die mindestens zweimalige, vorzugsweise mindestens viermalige und insbesondere mindestens achtmalige Durchführung eines maschinellen Geschirrspülverfahrens ausreichenden Menge;
c) eine Kartusche für die Reinigungsmittel A und B, in welchem die Reinigungsmittel A und B in voneinander getrennten Aufnahmekammern vorliegen.

Beansprucht wird weiterhin eine Reinigungsmittelangebotsform, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) mindestens ein weiteres von A verschiedenes Reinigungsmittel B in einer für die mindestens zweimalige, vorzugsweise mindestens viermalige und insbesondere mindestens achtmalige Durchführung eines maschinellen Geschirrspülverfahrens ausreichenden Menge;
c) mindestens ein weiteres von A und B verschiedenes Reinigungsmittel C in einer für die mindestens zweimalige, vorzugsweise mindestens viermalige und insbesondere mindestens achtmalige Durchführung eines maschinellen Geschirrspülverfahrens ausreichenden Menge;
d) eine Kartusche für die Reinigungsmittel A, B und C, in welchem die Reinigungsmittel A, B und C in voneinander getrennten Aufnahmekammern vorliegen.

Bevorzugte Reinigungsmittelkombinationen für den Einsatz in derartigen Reinigungsmittelangebotsformen finden sich in der Tabelle 6b oben.
Ein weiterer Gegenstand der vorliegenden Anmeldung ist ein Reinigungsmitteldosiersystem, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) eine Kartusche für das Reinigungsmittel A;
c) ein mit der Kartusche verbundenes oder verbindbares Dosiergerät.

In einer bevorzugten Ausführungsform werden die zuvor beschriebenen Kartuschen der Reinigungsmittelangebotsformen mit einer von der Kartusche lösbaren Dosiergerät versehen. Eine solches Dosiergerät kann mit der Kartusche beispielsweise mittels einer Haft-, Rast-, Schnapp- oder Steckverbindung verbunden sein. Durch die Trennung von Kartusche und Dosiergerät wird beispielsweise die Befüllung der Kartusche vereinfacht. Alternativ ermöglich die lösbare Verbindung von Kartusche und Dosiergerät den Austausch der Kartuschen an dem Dosiergerät. Ein solcher Austausch kann beispielsweise bei einer Änderung des Reinigungsprogramms oder nach der vollständigen Leerung der Kartusche angezeigt sein.

Ein Gegenstand der vorliegenden Anmeldung ist weiterhin ein Reinigungsmitteldosiersystem, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) eine Kartusche für das Reinigungsmittel A;
c) ein mit der Kartusche lösbar verbundenes Dosiergerät.
Bevorzugte Reinigungsmittelkombinationen für derartige Reinigungsmittelangebotsformen finden sich in den Tabellen 1 bis 5 oben.

Ein weiterer Gegenstand der vorliegenden Anmeldung ist ein Reinigungsmitteldosiersystem, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) mindestens ein weiteres von A verschiedenes Reinigungsmittel B in einer für die mindestens zweimalige, vorzugsweise mindestens viermalige und insbesondere mindestens achtmalige Durchführung eines maschinellen Geschirrspülverfahrens ausreichenden Menge;
c) eine Kartusche für die Reinigungsmittel A und B, in welchem die Reinigungsmittel A und B in voneinander getrennten Aufnahmekammern vorliegen;
d) ein mit der Kartusche lösbar verbundenes Dosiergerät.

Ein besonders bevorzugter Gegenstand dieser Anmeldung ist ein Reinigungsmitteldosiersystem, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) mindestens ein weiteres von A verschiedenes Reinigungsmittel B in einer für die mindestens zweimalige, vorzugsweise mindestens viermalige und insbesondere mindestens achtmalige Durchführung eines maschinellen Geschirrspülverfahrens ausreichenden Menge;
c) mindestens ein weiteres von A und B verschiedenes Reinigungsmittel C in einer für die mindestens zweimalige, vorzugsweise mindestens viermalige und insbesondere mindestens achtmalige Durchführung eines maschinellen Geschirrspülverfahrens ausreichenden Menge;
d) eine Kartusche für die Reinigungsmittel A, B und C, in welchem die Reinigungsmittel A, B und C in voneinander getrennten Aufnahmekammern vorliegen;
e) ein mit der Kartusche lösbar verbundenes Dosiergerät.

Selbstverständlich sind auch Reinigungsmittelangebotsformen denkbar, bei denen die Kartusche und das Dosiergerät unlösbar miteinander verbunden sind.

Ein Gegenstand der vorliegenden Anmeldung ist weiterhin ein Reinigungsmitteldosiersystem, umfassend
a) ein erfindungsgemäßes Reinigungsmittel A in einer für die mindestens zweimalige vorzugsweise mindestens viermalige und insbesondere mindestens achtmalige Durchführung eines maschinellen Geschirrspülverfahrens ausreichenden Menge;
b) eine Kartusche für das Reinigungsmittel A;
c) ein mit der Kartusche unlösbar verbundenes Dosiergerät.
Bevorzugte Reinigungsmittelkombinationen für derartige Reinigungsmittelangebotsformen finden sich in den Tabellen 1 bis 5 oben.

Ein weiterer Gegenstand der vorliegenden Anmeldung ist ein Reinigungsmitteldosiersystem, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) mindestens ein weiteres von A verschiedenes Reinigungsmittel B in einer für die mindestens zweimalige, vorzugsweise mindestens viermalige und insbesondere mindestens achtmalige Durchführung eines maschinellen Geschirrspülverfahrens ausreichenden Menge;
c) eine Kartusche für die Reinigungsmittel A und B, in welchem die Reinigungsmittel A und B in voneinander getrennten Aufnahmekammern vorliegen;
d) ein mit der Kartusche unlösbar verbundenes Dosiergerät.

Ein besonders bevorzugter Gegenstand dieser Anmeldung ist ein Reinigungsmitteldosiersystem, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) mindestens ein weiteres von A verschiedenes Reinigungsmittel B in einer für die mindestens zweimalige, vorzugsweise mindestens viermalige und insbesondere mindestens achtmalige Durchführung eines maschinellen Geschirrspülverfahrens ausreichenden Menge;
c) mindestens ein weiteres von A und B verschiedenes Reinigungsmittel C in einer für die mindestens zweimalige, vorzugsweise mindestens viermalige und insbesondere mindestens achtmalige Durchführung eines maschinellen Geschirrspülverfahrens ausreichenden Menge;
d) eine Kartusche für die Reinigungsmittel A, B und C, in welchem die Reinigungsmittel A, B und C in voneinander getrennten Aufnahmekammern vorliegen;
e) ein mit der Kartusche unlösbar verbundenes Dosiergerät.

Die vorgenanten Reinigungsmitteldosiersysteme, umfassend ein erfindungsgemäßes Reinigungsmittel (sowie optional ein oder zwei weitere, von dem erfindungsgemäßen Reinigungsmittel verschiedene Reinigungsmittel), eine Kartusche und ein lösbar mit der Kartusche verbundenes Dosiergerät liegen in einer bevorzugten Ausführungsform in einer gemeinsamen Umverpackung vor, wobei die befüllte Kartusche und das Dosiergerät besonders bevorzugt getrennt voneinander in der Umverpackung enthalten sind. Die Umverpackung dient der Lagerung, dem Transport und der Präsentation der erfindungsgemäßen Reinigungsmitteangebotsform und schütz diese vor Verschmutzung, Schlag und Stoß. Insbesondere zum Zweck der Präsentation sollte die Umverpackung wenigstens anteilsweise transparent ausgestaltet sein.

Alternativ oder in Ergänzung zu einer Umverpackung besteht selbstverstandlich die Möglichkeit, die erfindungsgemäßen Reinigungsmittel, Reinigungsmittelkombinationen oder Reinigungsmittelangebotsformen in Verbindung mit einer Geschirrspülmaschine zu vermarkten. Eine solche Kombination ist insbesondere in den Fällen vorteilhaft, in denen der Verlauf des maschinellen Geschirrspülverfahrens (z.B. Dauer, Temperaturverlauf, Wasserzufuhr) und die Reinigungsmittelrezeptur bzw. die Steuerelektronik des Dosiergeräts aufeinander abgestimmt sind.

Das erfindungsgemäße Dosiersystem besteht aus den Grundbauelementen einer mit dem erfindungsgemäßen Reinigungsmittel befüllten Kartusche und einem mit der Kartusche kuppelbarem Dosiergerät, welches wiederum aus weiteren Baugruppen, wie beispielsweise Bauelementträger, Aktuator, Verschlusselement, Sensor, Energiequelle und/oder Steuereinheit, gebildet ist.

Es ist bevorzugt, dass das erfindungsgemäße Dosiersystem beweglich ist. Beweglich im Sinne dieser Anmeldung bedeutet, dass das Dosiersystem nicht unlösbar mit einer wasserführenden Vorrichtung wie beispielsweise einer Geschirrspülmaschine, Waschmaschine, Wäschetrockner oder dergleichen verbunden ist, sondern beispielsweise aus einer Geschirrspülmaschine durch den Benutzer entnehmbar oder in einer Geschirrspülmaschine positionierbar, also eigenständig handhabbar, ist

Gemäß einer alternativen Ausgestaltung der Erfindung ist es auch denkbar, dass das Dosiergerät für den Benutzer nicht lösbar mit einer wasserführenden Vorrichtung wie beispielsweise einer Geschirrspülmaschine, Waschmaschine, Wäschetrockner oder dergleichen verbunden ist und lediglich die Kartusche beweglich ist.

Da die zu dosierenden Zubereitungen je nach beabsichtigtem Verwendungszweck einen pH-Wert zwischen 2 und 12 aufweisen können, sollten alle Komponenten des Dosiersystems, die in Kontakt mit den Zubereitungen kommen, eine entsprechende Säure- und/oder Alkaliresistenz aufweisen. Ferner sollten die diese Komponenten durch eine geeignete Materialauswahl weitestgehend chemisch inert, beispielsweise gegen nichtionische Tenside, Enzyme und/oder Duftstoffe sein.

### Kartusche

Unter einer Kartusche im Sinne dieser Anmeldung wird ein Packmittel verstanden, das dazu geeignet ist, fließfähige oder streufähige Zubereitungen zu umhüllen oder zusammenzuhalten und das zur Abgabe der Zubereitung an ein Dosiergerät koppelbar ist.

Insbesondere kann eine Kartusche auch mehrere Kammern umfassen, die mit voneinander verschiedenen Zusammensetzungen befüllbar sind. Auch ist es denkbar, dass eine Behältermehrzahl zu einer Kartuscheneinheit angeordnet wird.

Es ist vorteilhaft, dass die Kartusche wenigstens eine Auslassöffnung aufweist, die derart angeordnet ist, dass eine schwerkraftbewirkte Zubereitungsfreisetzung aus dem Behälter in der Gebrauchsstellung des Dosiergeräts bewirkt werden kann. Hierdurch werden keine weiteren Fördermittel zur Freisetzung von Zubereitung aus dem Behälter benötigt, wodurch der Aufbau des Dosiergeräts einfach und die Herstellungskosten niedrig gehalten werden können.

In einer bevorzugten Ausgestaltungsform der Erfindung ist wenigstens eine zweite Kammer zur Aufnahme wenigstens einer zweiten fließ- oder streufähigen Zubereitung vorgesehen, wobei die zweite Kammer wenigstens eine Auslassöffnung aufweist, die derart angeordnet ist, dass eine schwerkraftbewirkte Produktfreisetzung aus der zweiten Kammer in der Gebrauchsstellung des Dosiergeräts bewirkt ist. Die Anordnung einer zweiten Kammer ist insbesondere dann vorteilhaft, wenn in den voneinander getrennten Behältern Zubereitungen bevorratet sind, die üblicherweise nicht miteinander lagerstabil sind, wie beispielsweise Bleichmittel und Enzyme.

Des Weiteren ist es vorstellbar, dass mehr als zwei, insbesondere drei bis vier Kammern in bzw. an einer Kartusche vorgesehen sind. Insbesondere kann einer der Kammern zur Abgabe von flüchtigen Zubereitungen wie etwa eines Duftstoffs an die Umgebung ausgestaltet sein.

In einer weiteren Ausgestaltung der Erfindung ist die Kartusche einstückig ausgebildet. Hierdurch lassen sich die Kartuschen, insbesondere durch geeignete Blasformverfahren, kostengünstig in einem Herstellungsschritt ausbilden. Die Kammern einer Kartusche können hierbei beispielsweise durch Stege oder Materialbrücken voneinander separiert sein.

Die Kartusche kann auch mehrstückig durch im Spritzguss hergestellte und anschließend zusammengefügte Bauteile gebildet sein.

Ferner ist es denkbar, dass die Kartusche in derart mehrstückig ausgeformt ist, dass wenigstens eine Kammer, vorzugsweise alle Kammern, einzeln aus dem Dosiergerät entnehmbar oder in das Dosiergerät einsetzbar sind. Hierdurch ist es möglich, bei einem unterschiedlich starken Verbrauch einer Zubereitung aus einer Kammer, eine bereits entleerte Kammer auszutauschen, während die übrigen, die noch mit Zubereitung befüllt sein können, in dem Dosiergerät verbleiben. Somit kann ein gezieltes und bedarfsgerechtes Nachfüllen der einzelnen Kammern bzw. deren Zubereitungen erreicht werden.

Die Kammern einer Kartusche können durch geeignete Verbindungsmethoden aneinander fixiert sein, so dass eine Behältereinheit gebildet ist. Die Kammern können durch eine geeignete formschlüssige, kraftschlüssige oder stoffschlüssige Verbindung lösbar oder unlösbar gegeneinander fixiert sein. Insbesondere kann die Fixierung durch eine oder mehrere der Verbindungsarten aus der Gruppe der Snap-In Verbindungen, Klettverbindungen, Pressverbindungen, Schmelzverbindungen, Klebverbindungen, Schweißverbindungen, Lötverbindungen, Schraubverbindungen, Keilverbindungen, Klemmverbindungen oder Prellverbindungen erfolgen. Insbesondere kann die Fixierung auch durch einen Schrumpfschlauch (sog. Sleeve) ausgebildet sein, der in einem erwärmten Zustand über die gesamte oder Abschnitte der Kartusche gezogen wird und die Kammern bzw. die Kartusche im abgekühlten Zustand fest umschließt.

Um vorteilhafte Restentleerungseigenschaften der Kammern bereitzustellen, kann der Boden der Kammern trichterförmig zur Abgabeöffnung hin geneigt sein. Des Weiteren kann die Innenwand einer Kammer durch geeignete Materialwahl und/oder Oberflächenausgestaltung in derart ausgebildet sein, dass eine geringe Materialanhaftung der Zubereitung an der inneren Kammerwand realisiert ist. Auch durch diese Maßnahme lässt sich die Restentleerbarkeit einer Kammer weiter optimieren.

Die Kammern einer Kartusche können gleiche oder voneinander verschiedene Füllvolumina aufweisen. Bei einer Konfiguration mit zwei Kammern beträgt das Verhältnis der Behältervolumina bevorzugt 5:1, bei einer Konfiguration mit drei Kammern bevorzugt 4:1:1, wobei diese Konfigurationen insbesondere zur Verwendung in Geschirrspülmaschinen geeignet sind.

Wie oben erwähnt, besitzt die Kartusche vorzugsweise 3 Kammern. Für den Einsatz einer derartigen Kartusche in einer Geschirrspülmaschine ist es insbesondere bevorzugt, dass die erste Kammer eine alkalische Reinigungszubereitung, die zweite Kammer eine enzymatische Zubereitung und die dritte Kammer einen Klarspüler beinhaltet, wobei das Volumenverhältnis der Kammern in etwa 4:1:1 beträgt.

In oder an einer Kammer kann eine Dosierkammer, in Fließrichtung der Zubereitung vor der Auslassöffnung ausgebildet sein. Durch die Dosierkammer wird die Zubereitungsmenge, die bei der Freisetzung von Zubereitung aus der Kammer an die Umgebung abgegeben werden soll, festgelegt. Dies ist insbesondere dann vorteilhaft, wenn das Verschlusselement des Dosiergeräts, das die Zubereitungsabgabe aus einer Kammer an die Umgebung bewirkt, nur in einen Abgabe- und einen Verschlusszustand ohne Kontrolle der Abgabemenge versetzt werden kann. Durch die Dosierkammer wird dann gewährleistet, dass ohne eine unmittelbare Rückkopplung der abgegebenen Zubereitungsmenge eine vordefinierte Menge an Zubereitung freigesetzt wird. Die Dosierkammern können einstückig oder mehrstückig ausgeformt sein.

Gemäß einer weiteren vorteilhaften Weiterentwicklung der Erfindung weist eine oder weisen mehrere Kammern neben einer Auslassöffnung jeweils eine flüssigkeitsdicht verschließbare Klammeröffnung auf. Durch diese Kammeröffhung ist es beispielsweise ermöglicht, in dieser Kammer aufbewahrte Zubereitung nachzufüllen.

Zur Belüftung der Kartuschenkammern können insbesondere im Kopfbereich der Kartusche Belüftungsmöglichkeiten vorgesehen sein, um einen Druckausgleich bei fallendem Befüllstand der Kammern zwischen dem Inneren der Kartuschenkammern und der Umgebung zu gewährleisten. Diese Belüftungsmöglichkeiten können beispielsweise als Ventil, insbesondere Silikonventil, Micro-Öffnungen in der Kartuschenwand oder dergleichen ausgebildet sein.

Sollte gemäß einer weiteren Ausgestaltung nicht die Kartuschenkammern direkt belüftet werden, sondern über das Dosiergerät oder keine Belüftung, z.B. bei der Verwendung flexibler Behältnisse, wie beispielsweise Beutel, vorgesehen sein, so hat dies den Vorteil, dass bei erhöhten Temperaturen im Laufe eines Spülzyklus eines Geschirrspülers durch die Erwärmung des Kammerinhalts ein Druck aufgebaut wird, der die zu dosierenden Zubereitungen in Richtung der Auslassöffnungen drückt, so dass hierdurch eine gute Restentleerbarkeit der Kartusche erreichbar ist. Fernerbesteht bei einer derartigen, luftfreien Verpackung nicht die Gefahr einer Oxidation von Substanzen der Zubereitung, was eine Beutelverpackung oder auch Bag-In-Bottle-Verpackung insbesondere für oxidationsempfindliche Zubereitungen zweckmäßig erscheinen lässt.

Die Kartusche weist üblicherweise ein Füllvolumen von <5.000 ml, insbesondere <1.000 ml, bevorzugt <500ml, besonders bevorzugt <250 ml, ganz besonders bevorzugt < 50 ml auf.

Die Kartusche kann jede beliebige Raumform annehmen. Sie kann beispielsweise würfelartig, kugelförmig oder plattenartig ausgebildet sein.

Die Kartusche und das Dosiergerät können insbesondere derart bezüglich ihrer Raumform ausgestaltet sein, dass sie einen möglichst geringen Nutzvolumenverlust insbesondere in einer Geschirrspülmaschine gewährleisten.

Zur Verwendung des Dosiergeräts in Geschirrspülmaschinen ist es besonders vorteilhaft, das Gerät in Anlehnung an in Geschirrspülmaschinen zu reinigendem Geschirr auszuformen. So kann dieses beispielsweise plattenförmig, in etwa in den Abmessungen eines Tellers, ausgebildet sein. Hierdurch kann das Dosiergerät platzsparend z.B. im Unterkorb des Geschirrspülers positioniert werden. Ferner erschließt sich die richtige Positionierung der Dosiereinheit dem Benutzer unmittelbar intuitiv durch die tellerartige Formgebung. Bevorzugt weist die Kartusche ein Verhältnis von Höhe:Breite:Tiefe zwischen 5:5:1 und 50:50:1, insbesondere bevorzugt von etwa 10:10:1 auf. Durch die "schlanke" Ausbildung des Dosiergeräts und der Kartusche ist es insbesondere möglich, das Gerät in dem unteren Besteckkorb einer Geschirrspülmaschine in den für Teller vorgesehenen Aufnahmen zu positionieren. Dies hat den Vorteil, dass die aus dem Dosiergerät abgegeben Zubereitungen direkt in die Waschflotte gelangen und nicht an anderem Spülgut anhaften können.

Üblicherweise sind handelsübliche Haushaltsgeschirrspülmaschinen in derart konzipiert, dass die Anordnung von größerem Spülgut, wie etwa Pfannen oder große Teller, im unteren Korb der Geschirrspülmaschine vorgesehen ist. Um eine nicht optimale Positionierung des Dosiersystems durch den Benutzer im oberen Korb zu vermeiden, ist in einer vorteilhaften Ausgestaltung der Erfindung das Dosiersystem derart dimensioniert, dass eine Positionierung des Dosiersystems lediglich in den dafür vorgesehenen Aufnahmen des unteren Korbes ermöglicht ist. Hierzu können die Breite und die Höhe des Dosiersystems insbesondere zwischen 150mm und 300mm, besonders bevorzugt zwischen 175mm und 250mm gewählt sein.

Es ist jedoch auch denkbar, die Dosiereinheit in Becherform mit einer im Wesentlichen kreisrunden oder quadratischen Grundfläche auszubilden.

Um hitzeempfindliche Bestandteile einer in einer Kartusche befindlichen Zubereitung vor Wärmeeinwirkung zu schützen, ist es von Vorteil, die Kartusche aus einem Material mit einer geringen Wärmeleitfähigkeit herzustellen.

Eine weitere Möglichkeit zur Verminderung des Hitzeeinflusses auf eine Zubereitung in einer Kammer der Kartusche ist es, die Kammer durch geeignete Maßnahmen zu isolieren z.B. durch die Verwendung von Wärmedämmmaterialien wie etwa Styropor, die die Kammer oder die Kartusche in geeigneter Weise ganz oder teilweise umschließen.

In einer bevorzugten Ausführungsform der Erfindung, weist die Kartusche ein RFID-Etikett auf, dass zumindest Informationen über den Inhalt der Kartusche beinhaltet und das durch die Sensoreinheit auslesbar ist.

Diese Informationen können verwendet werden, um ein in der Steuereinheit gespeichertes Dosierprogramm auszuwählen. Hierdurch kann sichergestellt werden, dass stets ein für eine bestimmte Zubereitung optimales Dosierprogramm verwendet wird. Es kann auch vorgesehen sein, dass bei nicht Vorhandensein eines RFID-Labels oder bei einem RFID-label mit einer falschen oder fehlerhaften Kennung, keine Dosierung durch das Dosiergerät erfolgt und statt dessen ein optisches oder akustisches Signal erzeugt wird, dass den Benutzer auf den vorliegenden Fehler hinweist.
Um einen Fehlgebrauch der Kartusche auszuschließen, können die Kartuschen auch strukturelle Elemente aufweisen, die mit korrespondierenden Elementen des Dosiergeräts nach dem Schlüssel-Schloss-Prinzip zusammenwirken, so dass beispielsweise nur Kartuschen eines bestimmten Typs an das Dosiergerät koppelbar sind. Ferner ist es durch diese Ausgestaltung möglich, dass Informationen über die an das Dosiergerät gekoppelten Kartusche an die Steuereinheit übertragen werden, wodurch eine auf den Inhalt des dementsprechenden Behälters abgestimmte Steuerung des Dosiergeräts erfolgen kann.

Die Kartusche ist insbesondere zur Aufnahme von fließfähigen Wasch- oder Reinigungsmittel ausgebildet. Besonders bevorzugt weist eine derartige Kartusche eine Mehrzahl von Kammern zur räumlich separierten Aufnahme jeweils voneinander verschiedener Zubereitungen eines Wasch- oder Reinigungsmittels auf. Exemplarisch - aber nicht abschließend - sind in den Tabellen 1 bis 8 weiter oben in der Beschreibung einige Kombinationsmöglichkeiten der Befüllung der Kammern mit unterschiedlichen Zubereitungen aufgelistet.

Die Kartusche kann so ausgebildet sein, dass sie lösbar oder fest in oder an der Geschirrspülmaschine angeordnet werden kann.

### Dosiergerät

In dem Dosiergerät sind die zum Betrieb notwendige Steuereinheit, Sensoreinheit sowie wenigstens ein Aktuator integriert. Bevorzugt ist ebenfalls eine Energiequelle in dem Dosiergerät angeordnet.

Vorzugsweise besteht das Dosiergerät aus einem spritzwassergeschütztem Gehäuse, dass das Eindringen von Spritzwasser, wie es beispielsweise bei der Verwendung in einer Geschirrspülmaschine auftreten kann, in das Innere des Dosiergeräts verhindert.

Es ist besonders bevorzugt, dass das Dosiergerät wenigstens eine erste Schnittstelle umfasst, welche in oder an einem wasserführendem Gerät wie insbesondere ein wasserführendes Haushaltsgerät, bevorzugt eine Geschirrspül- oder Waschmaschine ausgebildeten korrespondierenden Schnittstelle in derart zusammenwirkt, dass eine Übertragung von elektrischer Energie von dem wasserführenden Gerät zum Dosiergerät verwirklicht ist.

In einer Ausgestaltung der Erfindung sind die Schnittstellen durch Steckverbinder ausgebildet. In einer weiteren Ausgestaltung können die Schnittellen in derart ausgebildet sein, dass eine drahtlose Übertragung von elektrischer Energie bewirkt ist.

In einer vorteilhaften Weiterentwicklung der Erfindung ist jeweils eine zweite Schnittstelle am Dosiergerät und dem wasserführenden Gerät, wie etwa einer Geschirrspülmaschine, zur Übertragung von elektromagnetischen Signalen, welche insbesondere Betriebszustands-, Mess- und/oder Steuerinformationen des Dosiergeräts und/oder des wasserführenden Geräts wie einer Geschirrspülmaschine repräsentieren, ausgebildet.

### Adapter

Durch einen Adapter kann eine einfache Kopplung des Dosiersystems mit einem wasserführendem Haushaltsgerät realisiert. Der Adapter dient der mechanischen und/oder elektrischen Verbindung des Dosiersystems mit dem wasserführenden Haushaltsgerät.

Der Adapter ist, bevorzugt fest, mit einer wasserführenden Leitung des Haushaltsgeräts verbunden. Es ist jedoch auch denkbar, den Adapter für eine Positionierung im oder am Haushaltsgerät vorzusehen, in der der Adapter vom Wasserfluss und/oder Sprühstrahl des Haushaltsgeräts erfasst ist.

Durch den Adapter wird es möglich ein Dosiersystem sowohl für eine autarke als auch "buildin" Version auszuführen. Auch ist es möglich, den Adapter als eine Art Aufladestation für das Dosiersystem auszubilden, in der beispielsweise die Energiequeile des Dosiergeräts aufgeladen wird oder Daten zwischen dem Dosiergerät und dem Adapter ausgetauscht werden.

Der Adapter kann in einer Geschirrspülmaschine an einer der inneren Wände der Spülkammer, insbesondere an der inneren Seite der Geschirrspülmaschinentür, angeordnet sein. Es ist jedoch auch denkbar, dass der Adapter als solches nicht zugänglich für den Benutzer im wasserführenden Haushaltsgerät positioniert ist, so dass das Dosiergerät beispielsweise während der Montage mit des Haushaltsgeräts in den Adapter eingesetzt wird, wobei der Adapter, das Dosiergerät und das Haushaltsgerät in derart ausgebildet sind, dass eine Kartusche vom Benutzer mit dem Dosiergerät gekoppelt werden kann.
Figur 1 Autarkes Dosiergerät mit Zwei-Kammer-Kartusche im separierten und zusammengebauten Zustand
Figur 2 Autarkes Dosiergerät mit Zwei-Kammer-Kartusche angeordnet in einer Schublade einer Geschirrspülmaschine
Figur 3 Zwei-Kammer-Kartusche im separierten Zustand zu einem autarken und internen maschinen-integrierten Dosiergerät
Figur 4 Zwei-Kammer-Kartusche im zusammengebauten Zustand mit einem internen maschinen-integrierten Dosiergerät
Figur 5 Zwei-Kammer-Kartusche im separierten Zustand zu einem autarken und externen maschinen-integrierten Dosiergerät
Figur 6 Zwei-Kammer-Kartusche im zusammengebauten Zustand mit einem externen maschinen-integrierten Dosiergerät
Figur 7 Zwei-Kammer-Kartusche im separierten und zusammengebauten Zustand zu einem autarken, maschinen-integrierbarem Dosiergerät
Figur 8 Zwei-Kammer-Kartusche im zusammengebauten Zustand zu einem autarken, maschinen-integriertem Dosiergerät
Figur 9 Autarkes Dosiergerät mit nachfüllbarem Zwei-Kammer-Kartusche und Nachfülleinheit

Figur 1 zeigt ein autarkes Dosiergerät 2 mit einer Zwei-Kammer-Kartusche 1 im separierten und zusammengebauten Zustand.

Das Dosiergerät 2 weist zwei Dosierkammereinlässe 21a, 21b zur wiederholt lösbaren Aufnahme der korrespondierenden Auslassöffnungen 5a, 5b der Kammern 3a, 3b der Kartusche 1 auf. An der Vorderseite befinden sich Anzeige- und Bedienelemente 37, die den Betriebszustand des Dosiergeräts 2 anzeigen bzw. auf diesen einwirken.

Die Dosierkammereinlässe 21a, 21b weisen ferner Mittel auf, die beim Aufstecken der Kartusche 1 auf das Dosiergerät 2 die Öffnung des Ausiassöffnungen 5a, 5b der Kammern 3a, 3b bewirken, so dass das Innere der Kammern 3a, 3b kommunizierend mit den Dosierkammereinlässen 21a, 21 b verbunden ist.

Die Kartusche 1 kann aus einer oder mehreren Kammern 3a, 3b bestehen. Die Kartusche 1 kann einstückig mit mehreren Kammern 3a, 3b oder mehrstückig ausgebildet sein, wobei dann die einzelnen Kammern 3a, 3b zu einer Kartusche 1 zusammengefügt werden, insbesondere durch stoffschlüssige, formschlüssige oder kraftschlüssige Verbindungsmethoden.

Insbesondere kann die Fixierung durch eine oder mehrere der Verbindungsarten aus der Gruppe der Snap-In Verbindungen, Pressverbindungen, Schmelzverbindungen, Klebverbindungen, Schweißverbindungen, Lötverbindungen, Schraubverbindungen, Keilverbindungen, Klemmverbindungen oder Prellverbindungen erfolgen. Insbesondere kann die Fixierung auch durch einen Schrumpfschlauch (sog. Sleeve) ausgebildet sein, der in einem erwärmten Zustand zumindest abschnittsweise über die Kartusche gezogen wird und die Kartusche im abgekühlten Zustand fest umschließt.

Um vorteilhafte Restentleerungseigenschaften der Kartusche 1 bereitzustellen, kann der Boden der Kartusche 1 trichterförmig zur Abgabeöffnung 5a, 5b hin geneigt sein. Des Weiteren kann die Innenwand der Kartusche 1 durch geeignete Materialwahl und/oder Oberflächenausgestaltung in derart ausgebildet sein, dass eine geringe Materialanhaftung des Produkts an der inneren Kartuschenwand realisiert ist. Auch durch diese Maßnahme lässt sich die Restentleerbarkeit der Kartusche 1 weiter optimieren.

Die Kammern 3a, 3b der Kartusche 1 können gleiche oder voneinander verschiedene Füllvolumina aufweisen. Bei einer Konfiguration mit zwei Kammern 3a, 3b beträgt das Verhältnis der Kammervolumina bevorzugt 5:1, bei einer Konfiguration mit drei Kammern bevorzugt 4:1:1, wobei diese Konfigurationen insbesondere zur Verwendung in Geschirrspülmaschinen geeignet sind.
Eine Verbindungsmethode kann auch darin bestehen, dass die Kammern 3a, 3b in einen der korrespondierenden Dosierkammereinlässen 21a, 21b des Dosiergeräts 2 gesteckt und so gegeneinander fixiert werden.

Die Verbindung zwischen den Kammern 3a, 3b kann insbesondere lösbar ausgebildet sein, um ein separates Austauschen einer Kammer zu erlauben.

Die Kammern 3a, 3b beinhalten jeweils eine Zubereitung 40a, 40b. Die Zubereitung 40a, 40b können gleiche oder unterschiedliche Zusammensetzung aufweisen.

Vorteilhafter Weise sind die Kammern 3a, 3b aus einem transparenten Material gefertigt, so dass der Füllstand der Zubereitungen 40a, 40b von Außen durch den Benutzer sichtbar ist. Es kann jedoch auch von Vorteil sein, wenigstens eine der Kammern aus einem opaken Material zu fertigen, insbesondere dann, wenn die in dieser Kammer befindliche Zubereitung lichtsensitive Inhaltsstoffe enthält.

Die Auslassöffnungen 5a, 5b sind so ausgestaltet, dass sie mit den korrespondierenden Dosierkammereinlässen 21a, 21b eine form- und/oder kraftschlüssige, insbesondere flüssigkeitsdichte, Verbindung ausbilden.

Besonders vorteilhaft ist es, dass jeder der Auslassöffnungen 5a, 5b so ausgebildet ist, dass er nur auf einen der Dosierkammereinlässe 21a, 21b passt, wodurch verhindert wird, dass eine Kammer versehentlich auf einen falschen Dosierkammereinlass gesteckt wird.

Die Kartusche 1 weist üblicherweise ein Füllvolumen von <5.000 ml, insbesondere <1.000 ml, bevorzugt <500ml, besonders bevorzugt <250 ml, ganz besonders bevorzugt < 50 ml auf.

Die Dosiereinheit 2 und die Kartusche 1 können im zusammengefügten Zustand insbesondere den Geometrien der Geräte an oder in denen sie angewendet werden angepasst sein um einen möglichst geringen Nutzvolumenverlust zu gewährleisten. Zur Verwendung der Dosiereinheit 2 und der Kartusche 1 in Geschirrspülmaschinen ist es besonders vorteilhaft, die Dosiereinheit 2 und die Kartusche 1 in Anlehnung an in Geschirrspülmaschinen zu reinigendem Geschirr auszuformen. So kann die Dosiereinheit 2 und die Kartusche 1 beispielsweise plattenförmig, in etwa in den Abmessungen eines Tellers, ausgebildet sein. Hierdurch kann die Dosiereinheit Platz sparend im Unterkorb positioniert werden.

Um eine unmittelbare optische Füllstandskontrolle bereitzustellen, ist es von Vorteil, die Kartusche 1 zumindest abschnittsweise aus einem transparenten Material zu formen.

Um hitzeempfindliche Bestandteile eines in einer Kartusche befindlichen Produktes vor Wärmeeinwirkung zu schützen, ist es von Vorteil, die Kartusche 1 aus einem Material mit einer geringen Wärmeleitfähigkeit herzustellen.

Die Auslassöffnungen 5a, 5b der Kartusche 1 sind bevorzugt auf einer Linie bzw. in einer Flucht angeordnet, wodurch eine schlanke, tellerförmige Ausbildung des Dosierspenders ermöglicht ist.

Figur 2 zeigt ein autarkes Dosiergerät mit einer Zwei-Kammer-Kartusche 1 in der Geschirrschublade 11 bei geöffneter Geschirrspülmaschinentür 39 einer Geschirrspülmaschine 38.

Figur 3 zeigt eine Zwei-Kammer-Kartusche 1 im separierten Zustand zu einem autarken Dosiergerät 2 und einem internen, Maschinen-integriertem Dosiergerät. Hierbei ist die Kartusche 1 in derart ausgebildet, dass sie sowohl mit dem autarken Dosiergerät 2 als auch mit dem Maschinen-integrierten Dosiergerät (nicht dargestellt) koppelbar ist, was durch die in Figur 3 dargstellten Pfeile angedeutet ist.

Auf der ins Innere der Geschirrspülmaschine 38 gerichteten Seite der Geschirrspülmaschinentür 39 ist eine Vertiefung 43 ausgeformt, in die die Kartusche 1 eingesetzt werden kann, wobei durch das Einsetzten die Auslassöffnungen 5a, 5b der Kartusche 1 kommunizierend mit den Adapterstücken 42a, 42b verbunden sind. Die Adapterstücke 42a, 42b sind ihrerseits mit dem Maschinen-integrierten Dosiergerät gekoppelt.

Zur Fixierung der Kartusche 1 in der Vertiefung 43 können Halteelemente 44a, 44b an der Vertiefung 43 vorgesehen sein, die eine kraft- und/oder formschlüssige Fixierung der Kartusche in der Vertiefung 43 gewährleisten. Selbstverständlich ist es auch denkbar, dass entsprechende Halteelemente an der Kartusche 1 vorgesehen sind. Die Halteelemente 44a, 44b können bevorzugt ausgewählt sein aus der Gruppe der Schnappverbindungen, Rastverbindungen, Schnapp-Rast-Verbindungen, Klemmverbindungen oder Steckverbindungen.

Im Betrieb der Geschirrspülmaschine 38 wird durch das Maschinen-integrierte Dosiergerät Zubereitung 40a, 40b aus der Kartusche 1 durch die Adapterelemente 42a, 42b hindurch dem entsprechenden Spülzyklus zugegeben.

Figur 4 zeigt die aus Figur 3 bekannte Kartusche 1 im eingebauten Zustand in der Tür 39 einer Geschirrspülmaschine 38.

Eine weitere Ausführungsform der Erfindung ist in Figur 5 abgebildet. Figur 5 zeigt die aus Figur 3 bekannte Kartusche 1 mit einer am Kopf der Kartusche 1 angeordneten Kammer 45, welche in ihrer Mantelfläche eine Mehrzahl von Öffnungen 46 aufweist. Vorzugsweise ist die Kammer 45 mit einer Luftverbesserungszubereitung befüllt, welche durch die Öffnungen 46 an die Umgebung abgegeben wird. Die Luftverbesserungszubereitung kann insbesondere zumindest einen Duftstoff und/oder eine geruchsbekämpfende Substanz umfassen.

Anders als bei der aus Figur 3 und Figur 4 bekannten Anordnung der Kartusche 1 im Inneren einer Geschirrspülmaschine 38, ist es auch möglich, eine Vertiefung 43 mit Adapterelementen 42a, 42b zur Kopplung mit der Kartusche 1 an einer äußeren Oberfläche einer Geschirrspülmaschine 38 vorzusehen. Dies ist exemplarisch in Figur 5 und Figur 6 dargestellt.

Selbstverständlich kann die in Figur 5 und Figur 6 abgebildete Kartusche 1 auch mit einer eine Luftverbesserungssubstanz enthaltenden Kammer 45 in einer entsprechend ausgebildeten Aufnahme im Inneren einer Geschirrspülmaschine 38 angeordnet sein.

Eine weitere Ausgestaltung der Erfindung ist in Figur 7 gezeigt. Das Dosiergerät 2 kann hierbei mit der Kartusche 1 gekoppelt werden, was durch den ersten, linken Pfeil in der Zeichnung entsprechend angedeutet ist. Anschließend werden Kartusche 1 und Dosiergerät 2 als eine Baugruppe über die Schnittstelle 47, 48 an den Geschirrspüler gekoppelt, was durch den rechten Pfeil angedeutet ist. Das Dosiergerät 2 weist eine Schnittstelle 47 auf, über welche Daten und/oder Energie zu und/oder vom Dosiergerät 2 übertragen werden. In der Tür 39 des Geschirrspülers 38 ist eine Vertiefung 43 zur Aufnahme des Dosiergeräts 2 vorgesehen. In der Vertiefung 43 ist eine zweite Schnittstelle 48 vorgesehen, die Daten und/oder Energie zu und/oder vom Dosiergerät 2 überträgt.

Bevorzugt werden Daten und/oder Energie kabellos zwischen der ersten Schnittstelle 47 am Dosiergerät 2 und der zweiten Schnittstelle 48 am Geschirrspüler 38 ausgetauscht. Es ist insbesondere bevorzugt, dass Energie von der Schnittstelle 48 des Geschirrspülers 38 kabellos über die Schnittstelle 47 an das Dosiergerät 2 übertragen wird. Dies kann beispielsweise induktiv und/oder kapazitiv geschehen.

Es ist ferner vorteilhaft, auch die Schnittstelle zur Übertragung von Daten kabellos auszubilden. Dies kann über die im Stand der Technik bekannten Methoden zur drahtlosen Übertragung von Daten realisiert werden, wie beispielsweise mittels Funkübertragung oder IR-Übertragung.

Alternativ können die Schnittstellen 47, 48 auch durch integrierte Steckverbindungen ausgebildet sein. Vorteilhafter Weise sind die Steckverbindungen in derart ausgebildet, dass sie vor dem Eintritt von Wasser oder Feuchtigkeit geschützt sind.

Figur 9 zeigt eine Kartusche 1 deren Kammern 3a, 3b über die kopfseitigen Öffnungen 49a, 49b beispielsweise mittels einer Nachfüllkartusche 51 befüllbar ist. Die Öffnungen 49a, 49b der Kartusche 1 können beispielsweise als Silikonventile ausgebildet sein, welche sich beim Durchstoßen durch den Adapter 50a, 50b öffnen und beim Entfernen des Adapters 50a, 50b wieder schließen, so dass ein unbeabsichtigtes Auslaufen von Zubereitung aus der Kartusche verhindert ist.

Die Adapter 50a, 50b sind in derart ausgebildet, dass sie die Öffnungen 49a, 49b der Kartusche 1 durchstoßen können. Vorteilhafter Weise sind die Öffnungen 49a, 49b der Kartusche 1 sowie der Adapter 50a, 50b hinsichtlich ihrer Position und Größe in derart konfiguriert, dass der Adapter nur in einer vordefinierten Position in die Öffnungen 49a, 49b eingreifen kann. Hierdurch kann insbesondere eine Fehlbefüllung der Kartuschenkammern 3a, 3b verhindert werden und es ist sicher gestellt, dass die jeweils gleiche oder kompatible Zubereitung aus einer Kammer 52a, 52b der Nachfüllkartusche 51 in die korrespondierende Kammer 3a, 3b der Kartusche 1 gelangt.

Die erfindungsgemäßen Reinigungsmittel, Reinigungsmittelkombinationen oder Reinigungsmittelangebotsformen eignen sich für den Einsatz in der Geschirrreinigung ebenso wie für die Textilreinigung, gleichwohl ist die Verwendung eines erfindungsgemäßen Reinigungsmittels, einer erfindungsgemäßen Reinigungsmittelkombination oder einer erfindungsgemäßen Reinigungsmittelangebotsform zur Geschirreinigung in einem maschinellen Geschirrspülverfahren bevorzugt.
Wie eingangs ausgeführt, zeichnen sich die erfindungsgemäßen Reinigungsmittel durch eine besondere physikalische und chemische Stabilität, insbesondere gegenüber Temperaturschwankungen, aus. Die erfindungsgemäßen Reinigungsmittel eignen sich damit ausnehmend für die Dosierung mittels eines im Innenraum einer Wasch- oder Geschirrspülmaschine befindlichen Dosiersystems. Ein derartiges Dosiersystem, das unbeweglich in den Innenraum der Wasch- oder Geschirrspülmaschine integriert sein kann (Maschinen-integriertes Dosiergerät) aber selbstverständlich auch als bewegliche Vorrichtung in den Innenraum eingebracht werden kann (autarkes Dosiergerät), enthält die mehrfache zur Durchführung eines maschinellen Reinigungsverfahrens benötigte Menge des Reinigungsmittels.
Beweglich im Sinne dieser Anmeldung bedeutet, dass das Abgabe- und Dosiersystem nicht unlösbar mit einer Vorrichtung wie beispielsweise einer Geschirrspülmaschine, Waschmaschine, Wäschetrockner oder dergleichen verbunden ist, sondern beispielsweise aus einer Geschirrspülmaschine entnehmbar oder in einer Geschirrspülmaschine positionierbar ist.

Die Verwendung eines erfindungsgemäßen Reinigungsmittels oder einer erfindungsgemäßen Reinigungsmittelkombination zur Befüllung
i) einer unbeweglich in den Innenraum einer Geschirrspülmaschine integrierte Kartusche einer eines Dosiersystems oder
ii) einer für die Positionierung im Innenraum einer Geschirrspülmaschine vorgesehenen beweglichen Kartusche eines Dosiersystems
mit einer für die mindestens zweimalige, vorzugsweise mindestens viermalige und insbesondere mindestens achtmalige Durchführung eines maschinellen Geschirrspülverfahrens ausreichenden Menge dieses Reinigungsmittels bzw. dieser Reinigungsmittelkombination sind ebenfalls Gegenstände dieser Anmeldung.
Bevorzugte Reinigungsmittel bzw. Reinigungsmittelkombinationen für derartige Verwendungen finden sich in den Tabelle 1 bis 5 oben.

Ein Beispiel für eine unbewegliche Kartusche ist ein unbeweglich in den Innenraum, beispielsweise in die Seitenwand oder die Innenverkleidung der Tür einer Geschirrspülmaschine integrierter Behälter.

Ein Beispiel für eine bewegliche Kartusche ist ein Behälter, der vom Verbraucher in den Innenraum der Geschirrspülmaschine eingebracht wird und dort während des gesamten Verlaufs eines Reinigungsgangs verbleibt. Eine solche Kartusche ist, beispielsweise durch einfaches Einstellen in den Besteck- oder Geschirrkorb, in den Innenraum integrierbar kann jedoch vom Verbraucher auch wieder aus dem Innenraum der Geschirrspülmaschine entnommen werden.
Die Dosierung des Reinigungsmittels bzw. der Reinigungsmittelkombination aus der Kartusche in den Innenraum der Geschirrspülmaschine erfolgt wie weiter oben beschrieben vorzugsweise mittels eines von der Kartusche lösbaren Dosiergeräts. Ein solches Dosiergerät kann mit der Kartusche mittels einer Haft-, Rast-, Schnapp- oder Steckverbindung verbunden sein. Kartuschen mit unlösbar verbundenem Dosiergerät sind jedoch selbstverständlich auch einsetzbar.

Die Verwendung einer erfindungsgemäßen Reinigungsmittelangebotsform, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) eine Kartusche für das Reinigungsmittel A als Reinigungsmittelreservoir für
   i) ein unbeweglich in den Innenraum einer Geschirrspülmaschine integriertes Dosiergerät oder
   ii) ein für die Positionierung im Innenraum einer Geschirrspülmaschine vorgesehenes bewegliches Dosiergerät
sind ebenfalls Gegenstände dieser Anmeldung.
Bevorzugte Reinigungsmittel A für derartige Verwendungen finden sich in den Tabellen 1 bis 5 oben.

Die Verwendung eines erfindungsgemäßen Reinigungsmitteldosiersystems als Reinigungsmittelreservoir für eine Geschirrspülmaschine ist ein weiterer Gegenstand der vorliegenden Anmeldung.

Zwei weitere Gegenstände dieser Anmeldung sind die Verwendung einer erfindungsgemäßen Reinigungsmittelangebotsform, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) mindestens ein weiteres von A verschiedenes Reinigungsmittel B in einer für die mindestens zweimalige, vorzugsweise mindestens viermalige und insbesondere mindestens achtmalige Durchführung eines maschinellen Geschirrspülverfahrens ausreichenden Menge;
c) eine Kartusche für die Reinigungsmittel A und B, in welchem die Reinigungsmittel A und B in voneinander getrennten Aufnahmekammern vorliegen als Reinigungsmittelreservoir für
   i) ein unbeweglich in den Innenraum einer Geschirrspülmaschine integriertes Dosiergerät oder
   ii) ein für die Positionierung im Innenraum einer Geschirrspülmaschine vorgesehenes bewegliches Dosiergerät.

Beansprucht wird weiterhin die Verwendung einer erfindungsgemäßen Reinigungsmittelangebotsform, umfassend
a) ein erfindungsgemäßes Reinigungsmittel A in einer für die mindestens zweimalige, vorzugsweise mindestens viermalige und insbesondere mindestens achtmalige Durchführung eines maschinellen Geschirrspülverfahrens ausreichenden Menge;
b) mindestens ein weiteres von A verschiedenes Reinigungsmittel B in einer für die mindestens zweimalige, vorzugsweise mindestens viermalige und insbesondere mindestens achtmalige Durchführung eines maschinellen Geschirrspülverfahrens ausreichenden Menge;
c) mindestens ein weiteres von A und B verschiedenes Reinigungsmittel C in einer für die mindestens zweimalige, vorzugsweise mindestens viermalige und insbesondere mindestens achtmalige Durchführung eines maschinellen Geschirrspülverfahrens ausreichenden Menge;
d) eine Kartusche für die Reinigungsmittel A, B und C, in welchem die Reinigungsmittel A, B und C in voneinander getrennten Aufnahmekammern vorliegen als Reinigungsmittelreservoir für
   i) ein unbeweglich in den Innenraum einer Geschirrspülmaschine integriertes Dosiergerät oder
   ii) ein für die Positionierung im Innenraum einer Geschirrspülmaschine vorgesehenes bewegliches Dosiergerät

Die erfindungsgemäßen Reinigungsmittel und Reinigungsmittelkombinationen werden, wie zuvor ausgeführt, vorzugsweise als maschinelle Geschirrspülmittel eingesetzt.

Erfindungsgemäße maschinelle Geschirrspülverfahren unter Einsatz eines erfindungsgemäßen Reinigungsmittels A sind dadurch gekennzeichnet, dass im Verlauf dieser Verfahren aus einer im Innenraum der Geschirrspülmaschine befindliche Kartusche eine Teilmenge a des in der Kartusche befindlichen Reinigungsmittels A in den Innenraum der Geschirrspülmaschine dosiert wird, wobei eine Restmenge des in der Kartusche befindlichen Reinigungsmittels bis zum Ende des Geschirrspülverfahrens in der Kartusche verbleibt, dadurch gekennzeichnet, dass diese Restmenge mindestens der doppelten, vorzugsweise mindestens der vierfachen und insbesondere mindestens der achtfachen Menge der Teilmenge a entspricht.

In den erfindungsgemäßen Geschirrspülverfahren können selbstverständlich nicht nur die erfindungsgemäßen Reinigungsmittel sondern auch die weiter oben beschriebenen erfindungsgemäßen Reinigungsmittelkombinationen oder Reinigungsmittelangebotsformen oder Reinigungsmitteldosiersysteme eingesetzt werden.

Ein Gegenstand dieser Anmeldung ist daher weiterhin ein maschinelles Geschirrspülverfahren unter Einsatz einer erfindungsgemäßen Reinigungsmittelkombination, umfassend ein erfindungsgemäßen Reinigungsmittel A sowie ein weiteres von A verschiedenes Reinigungsmittel B, in dessen Verlauf aus einer im Innenraum der Geschirrspülmaschine befindlichen Kartusche eine Teilmenge a des in der Kartusche befindlichen Reinigungsmittels A sowie weiterhin eine Teilmenge b des in der Kartusche befindlichen Reinigungsmittels B in den Innenraum der Geschirrspülmaschine dosiert wird, wobei Restmengen der Reinigungsmittel A und B bis zum Ende des Geschirrspülverfahrens in der Kartusche verbleiben und die Restmenge des Reinigungsmittels A mindestens der doppelten, vorzugsweise mindestens der vierfachen und insbesondere mindestens der achtfachen Menge der Teilmenge a entspricht und die Restmenge des Reinigungsmittels B mindestens der doppelten, vorzugsweise mindestens der vierfachen und insbesondere mindestens der achtfachen Menge der Teilmenge b entspricht.

Ein Gegenstand dieser Anmeldung ist weiterhin ein maschinelles Geschirrspülverfahren unter Einsatz einer erfindungsgemäßen Reinigungsmittelkombination, umfassend ein erfindungsgemäßen Reinigungsmittel A sowie ein weiteres von A verschiedenes Reinigungsmittel B und ein drittes von A und B verschiedenes Reinigungsmittel C, in dessen Verlauf aus einer im Innenraum der Geschirrspülmaschine befindlichen Kartusche eine Teilmenge a des in der Kartusche befindlichen Reinigungsmittels A sowie weiterhin eine Teilmenge b des in der Kartusche befindlichen Reinigungsmittels B und zusätzlich eine Teilmenge c des in der Kartusche befindlichen Reinigungsmittels C in den Innenraum der Geschirrspülmaschine dosiert wird, wobei Restmengen der Reinigungsmittel A, B und C bis zum Ende des Geschirrspülverfahrens in der Kartusche verbleiben und die Restmenge des Reinigungsmittels A mindestens der doppelten, vorzugsweise mindestens der vierfachen und insbesondere mindestens der achtfachen Menge der Teilmenge a entspricht, die Restmenge des Reinigungsmittels B mindestens der doppelten, vorzugsweise mindestens der vierfachen und insbesondere mindestens der achtfachen Menge der Teilmenge b entspricht und die Restmenge des Reinigungsmittels C mindestens der doppelten, vorzugsweise mindestens der vierfachen und insbesondere mindestens der achtfachen Menge der Teilmenge c entspricht. Bevorzugte Reinigungsmittelkombinationen für derartige maschinelle Geschirrspülverfahren finden sich in der Tabelle 6b oben.

Werden in dem erfindungsgemäßen maschinellen Geschirrspülverfahren Reinigungsmittelkombinationen mit zwei, drei oder mehr unterschiedlichen Reinigungsmitteln eingesetzt, so erfolgt die Dosierung der unterschiedlichen Reinigungsmittel bevorzugt zu unterschiedlichen Zeiten der Reinigungsgangs.

Ein weiterer Gegenstand dieser Anmeldung ist daher ein maschinelles Geschirrspülverfahren unter Einsatz eines erfindungsgemäßen Reinigungsmittels oder einer erfindungsgemäßen Reinigungsmittelkombination oder einer erfindungsgemäßen Reinigungsmittelangebotsform oder eines erfindungsgemäßen Reinigungsmitteldosiersystems, in dessen Verlauf
a) zu einem Zeitpunkt t1 aus einer im Innenraum der Geschirrspülmaschine befindlichen Kartusche eine Teilmenge a des in der Kartusche befindlichen erfindungsgemäßen Reinigungsmittels A in den Innenraum der Geschirrspülmaschine dosiert wird, wobei eine Restmenge des in der Kartusche befindlichen Reinigungsmittels bis zum Ende des Geschirrspülverfahrens in der Kartusche verbleibt, welche der mindestens doppelten, vorzugsweise der mindestens vierfachen und insbesondere mindestens der achtfachen Menge der Teilmenge a entspricht;
b) zu mindestens einem weiteren Zeitpunkt t2 # t1 aus einer im Innenraum der Geschirrspülmaschine befindlichen Kartusche eine Teilmenge b des in der zweiten Kartusche befindlichen von dem erfindungsgemäßen Reinigungsmittel A unterschiedlichen Reinigungsmittels B in den Innenraum der Geschirrspülmaschine dosiert wird, wobei eine Restmenge des in dieser Kartusche befindlichen Reinigungsmittels bis zum Ende des Geschirrspülverfahrens in der Kartusche verbleibt, welche mindestens der doppelten, vorzugsweise mindestens der vierfachen und insbesondere mindestens der achtfachen Menge der Teilmenge b entspricht.

Diese Anmeldung beansprucht weiterhin ein maschinelles Geschirrspülverfahren unter Einsatz eines erfindungsgemäßen Reinigungsmittels oder einer erfindungsgemäßen Reinigungsmittelkombination oder einer erfindungsgemäßen Reinigungsmittelangebotsform oder eines erfindungsgemäßen Reinigungsmitteldosiersystems, in dessen Verlauf
a) zu einem Zeitpunkt t1 aus einer im Innenraum der Geschirrspülmaschine befindlichen Kartusche eine Teilmenge a des in der Kartusche befindlichen erfindungsgemäßen Reinigungsmittels A in den Innenraum der Geschirrspülmaschine dosiert wird, wobei eine Restmenge des in der Kartusche befindlichen Reinigungsmittels A bis zum Ende des Geschirrspülverfahrens in der Kartusche verbleibt, welche der mindestens doppelten, vorzugsweise der mindestens vierfachen und insbesondere mindestens der achtfachen Menge der Teilmenge a entspricht;
b) zu mindestens einem weiteren Zeitpunkt t2 # t1 aus einer im Innenraum der Geschirrspülmaschine befindlichen Kartusche eine Teilmenge b des in der zweiten Kartusche befindlichen von dem erfindungsgemäßen Reinigungsmittel A unterschiedlichen Reinigungsmittels B in den Innenraum der Geschirrspülmaschine dosiert wird, wobei eine Restmenge des in dieser Kartusche befindlichen Reinigungsmittels B bis zum Ende des Geschirrspülverfahrens in der Kartusche verbleibt, welche mindestens der doppelten, vorzugsweise mindestens der vierfachen und insbesondere mindestens der achtfachen Menge der Teilmenge b entspricht;
c) zu mindestens einem weiteren Zeitpunkt t3 # t2 # t1 aus einer im Innenraum der Geschirrspülmaschine befindlichen Kartusche eine Teilmenge c des in der dritten Kartusche befindlichen von dem erfindungsgemäßen Reinigungsmittel A und dem Reinigungsmittel B unterschiedlichen Reinigungsmittels C in den Innenraum der Geschirrspülmaschine dosiert wird, wobei eine Restmenge des in dieser Kartusche befindlichen Reinigungsmittels C bis zum Ende des Geschirrspülverfahrens in der Kartusche verbleibt, welche mindestens der doppelten, vorzugsweise mindestens der vierfachen und insbesondere mindestens der achtfachen Menge der Teilmenge c entspricht.

In bevorzugten Ausführungsformen der zuvor beschriebenen maschinellen Geschirrspülverfahren mit zeitversetzter Dosierung der Reinigungsmittel A und B bzw. A, B und C liegt der Zeitpunkt t2 zeitlich mindestens 1 Minute, vorzugsweise mindestens 2 Minuten und insbesondere zwischen 3 und 20 Minuten vor oder nach dem Zeitpunkt t1 liegt.

### Beispiele

Zum Nachweis der verbesserten physikalischen und chemischen Stabilität efindungsgemäßer Reinigungsmittel wurden die folgenden fünf Reinigungsmittelrezepturen bereitgestellt (Angaben in [Gew.-%]):

| | 1 | 2 | 3 | 4 | 5 |
|---|---|---|---|---|---|
| 1,3 Propandiol | 36,9 | 37,2 | - | - | 36,9 |
| 1,2 Propandiol | - | - | 36,9 | - | - |
| PEG 400 | - | - | - | 36,9 | - |
| Niotensid 1 * | 36,9 | 37,2 | 36,9 | 36,9 | - |
| Niotensid **2** ** | - | - | - | - | 36,9 |
| Natriumpercarbonat | 24,6 | 24,6 | 24,6 | 24,6 | 24,6 |
| Hydroxyethylcellulose | - | 1,0 | - | - | - |
| Kieselsäure | 1,6 | - | 1,6 | 1,6 | 1,6 |

| | | | | | |
|---|---|---|---|---|---|
| ***** nichtionisches Tensid der allgemeinen Formel R¹O-(AO)_{w}-(A'O)ₓ-(A"O)_{y}-(A"'O)_{z}-H, in der R¹ für einen geradkettigen oder verzweigten, gesättigten oder ein- bzw. mehrfach ungesättigten C₂₋₄₀-Alkyl- oder -Alkenylrest steht; A, A', A" und A'" unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können ** Hydroxymischether: Iso-C₁₀ Fettalkohol-(EO)₂₂-2-hydroxydecylether | | | | | |

Diese fünf Reinigungsmittel wurden in verschlossenen und wasserdichten Gefäßen mit Druckausgleich
a) für die Dauer von 24 Stunden bei Raumtemperatur (20°C) gelagert bzw.
b) für die Dauer von zwanzig Reinigungsgängen (Intensiv 65°C) in eine kontinuierlich arbeitende Haushaltsgeschirrspülmaschine (Miele G1220 Konti) verbracht.

Anschließend wurden die Bleichmittel-haltigen Rezepturen hinsichtlich ihrer Sedimentationsstabilität beurteilt (ja = sedimentationsstabil; nein = nicht sedimentationsstabil):

| | 1 | 2 | 3 | 4 | 5 |
|---|---|---|---|---|---|
| Lagerung a) (20°) | ja | ja | ja | ja | nein |
| Lagerung b) (60°) | ja | ja | nein | nein | nein |

Dieser Testreihe ist zu entnehmen, dass durch die erfindungsgemäße Kombination eines Sauerstoffbleichmittel, organischen Lösungsmittel, einem spezifischen nichtionischen Tensid und einen Schwebemittel eine bei Raumtemperatur sedimentationsstabile Reinigungsmittelzusammensetzung erhalten werden kann. Der Testreihe ist weiterhin zu entnehmen, dass eine Stabilisierung des Bleichmittels bei Temperaturen oberhalb Raumtemperatur insbesondere durch eine Matrix auf Grundlage von 1,3 Propandiol gelingt.

## Patentansprüche

1. Reinigungsmittel mit einem Wassergehalt unterhalb 5 Gew.%, umfassend
a) 10 bis 45 Gew.% Sauerstoffbleichmittel,
b) 15 bis 60 Gew.% 1,3-Propandiol,
c) 15 bis 60 Gew.-% nichtionisches Tensid der allgemeinen Formel R¹O-(AO)_{w}-(A'O)ₓ-(A"O)_{y}-(A"'O)_{z}-H, in der R¹ für einen geradkettigen oder verzweigten, gesättigten oder ein- bzw. mehrfach ungesättigten C₂₋₄₀-Alkyl- oder -Alkenylrest steht; A, A', A" und A'" unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können,
d) 0,1 bis 5 Gew.% Schwebemittel,
wobei das Reinigungsmittel insgesamt 15 bis 60 Gew.-% organisches Lösungsmittel enthält.

2. Reinigungsmittel nach Anspruch 1, **dadurch gekennzeichnet, dass** es sich bei dem Sauerstoffbleichmittel um Natriumpercarbonat handelt.

3. Reinigungsmittel nach einem der vorherigen Ansprüche, **dadurch gekennzeichnet, dass** der Gewichtsanteil des Sauerstoffbleichmittels a) zwischen 15 und 40 Gew.-%, vorzugsweise zwischen 18 und 35 Gew.% und insbesondere zwischen 21 und 30 Gew.-% beträgt.

4. Reinigungsmittel nach einem der vorherigen Ansprüche, **dadurch gekennzeichnet, dass** der Gewichtsanteil des organischen Lösungsmittels b) zwischen 20 und 50 Gew.%, vorzugsweise zwischen 23 und 47 Gew.-% und insbesondere zwischen 25 und 45 Gew.-% beträgt.

5. Reinigungsmittel nach einem der vorherigen Ansprüche, **dadurch gekennzeichnet, dass** der Gewichtsanteil des nichtionischen Tensids c) zwischen 20 und 50 Gew.-%, vorzugsweise zwischen 23 und 47 Gew.% und insbesondere zwischen 25 und 45 Gew.-% beträgt.

6. Reinigungsmittel nach einem der vorherigen Ansprüche, **dadurch gekennzeichnet, dass** es sich bei dem Schwebemittel d) um ein saccharadisches Schwebemittel oder um ein Kieselsäure-Schwebemittel oder um eine Mischung aus einem saccharidischen Schwebemittel und einen Kieselsäure-Schwebemittel handelt.

7. Reinigungsmittel nach einem der vorherigen Ansprüche, **dadurch gekennzeichnet, dass** der Gewichtsanteil des Schwebemittels d) zwischen 0,2 und 4 Gew.-%, vorzugsweise zwischen 0,4 und 3 Gew.%, bevorzugt 0,5 bis 2,5 und insbesondere zwischen 1,1 und 2,5 Gew.% beträgt.

8. Reinigungsmittel nach einem der vorherigen Ansprüche, umfassend
a) 15 bis 40 Gew.% Natriumpercarbonat
b) 20 bis 50 Gew.% 1,3-Propandiol
c) 20 bis 50 Gew.% nichtionisches Tensid der allgemeinen Formel R¹O-(AO)_{w}-(A'O)ₓ-(A"O)_{y}-(A"'O)_{z}-H, in der R¹ und R² unabhängig voneinander für einen geradkettigen oder verzweigten, gesättigten oder ein- bzw. mehrfach ungesättigten C₂₋₄₀-Alkyl- oder -Alkenylrest steht; A, A', A" und A'" unabhängig voneinander für einen Rest aus der Gruppe -CH₂CH₂,-CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können
d) 0,4 bis 3 Gew.-% Schwebemittel aus der Gruppe der saccharidischen Schwebemittel und der Kieselsäure-Schwebemittel

9. Reinigungsmittelkombination, umfassend
a) ein Reinigungsmittel nach einem der vorherigen Ansprüche (Reinigungsmittel A);
b) mindestens ein, vorzugsweise mindestens zwei weitere von A verschiedene Reinigungsmittel.

10. Verwendung eines Reinigungsmittels oder einer Reinigungsmittelkombination nach einem der vorherigen Ansprüche zur Befüllung
i) einer unbeweglich in den Innenraum einer Geschirrspülmaschine integrierte Kartusche eines Dosiersystems oder
ii) einer für die Positionierung im Innenraum einer Geschirrspülmaschine vorgesehenen beweglichen Kartusche eines Dosiersystems
mit einer für die mindestens zweimalige, vorzugsweise mindestens viermalige und insbesondere mindestens achtmalige Durchführung eines maschinellen Geschirrspülverfahrens ausreichenden Menge dieses Reinigungsmittels bzw. dieser Reinigungsmittelkombination.

11. Reinigungsmittelangebotsform, umfassend
a) ein Reinigungsmittel nach einem der vorherigen Ansprüche (Reinigungsmittel A) in einer für die mindestens zweimalige, vorzugsweise mindestens viermalige und insbesondere mindestens achtmalige Durchführung eines maschinellen Geschirrspülverfahrens ausreichenden Menge;
b) eine Kartusche für das Reinigungsmittel A.

12. Verwendung einer Reinigungsmittelangebotsform gemäß Anspruch 11 als Reinigungsmittelreservoir für
i) ein unbeweglich in den Innenraum einer Geschirrspülmaschine integriertes Dosiergerät oder
ii) ein für die Positionierung im Innenraum einer Geschirrspülmaschine vorgesehenes bewegliches Dosiergerät.

13. Reinigungsmitteldosiersystem, umfassend
a) ein erfindungsgemäßes Reinigungsmittel nach einem der vorherigen Ansprüche (Reinigungsmittel A) in einer für die mindestens zweimalige, vorzugsweise mindestens viermalige und insbesondere mindestens achtmalige Durchführung eines maschinellen Geschirrspülverfahrens ausreichenden Menge;
b) eine Kartusche für das Reinigungsmittel A;
c) ein mit der Kartusche verbundenes oder verbindbares Dosiergerät.

14. Verwendung eines Reinigungsmittels, einer Reinigungsmittelkombination, einer Reinigungsmittelangebotsform oder eines Reinigungsmitteldosiersystems nach einem der vorherigen Ansprüche zur Geschirreinigung in einem maschinellen Geschirrspülverfahren.

15. Maschinelles Geschirrspülverfahren unter Einsatz eines Reinigungsmittels oder einer Reinigungsmittelkombination oder einer Reinigungsmittelangebotsform oder eines Reinigungsmitteldosiersystems nach einem der vorherigen Ansprüche, in dessen Verlauf
a) zu einem Zeitpunkt t1 aus einer im Innenraum der Geschirrspülmaschine befindlichen Kartusche eine Teilmenge a des in der Kartusche befindlichen Reinigungsmittels A nach einem der vorherigen Ansprüche in den Innenraum der Geschirrspülmaschine dosiert wird, wobei eine Restmenge des in der Kartusche befindlichen Reinigungsmittels A bis zum Ende des Geschirrspülverfahrens in der Kartusche verbleibt, welche mindestens der doppelten, vorzugsweise mindestens der vierfachen und insbesondere mindestens der achtfachen Menge der Teilmenge a entspricht;
b) gegebenenfalls zu mindestens einem weiteren Zeitpunkt t2 # t1 aus einer im Innenraum der Geschirrspülmaschine befindlichen Kartusche eine Teilmenge b des in der zweiten Kartusche befindlichen von dem Reinigungsmittel A unterschiedlichen Reinigungsmittels B in den Innenraum der Geschirrspülmaschine dosiert wird, wobei eine Restmenge des in dieser Kartusche befindlichen Reinigungsmittels bis zum Ende des Geschirrspülverfahrens in der Kartusche verbleibt, welche mindestens der doppelten, vorzugsweise mindestens der vierfachen und insbesondere mindestens der achtfachen Menge der Teilmenge b entspricht.

## Claims

1. A cleaning agent with a water content of below 5 wt.%, comprising
a) 10 to 45 wt.% of oxygen bleaching agent,
b) 15 to 60 wt.% of 1,3-propanediol,
c) 15 to 60 wt.% of nonionic surfactant of the general formula R¹O-(AO)_{w}(A'O)ₓ-(A"O)_{y}-(A"'O)_{z}-H, in which R¹ denotes a straight-chain or branched, saturated or mono- or polyunsaturated C₂₋₄₀ alkyl or alkenyl residue; A, A', A" and A"' mutually independently denote a residue from the group -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃); and w, x, y and z denote values between 0.5 and 90, wherein x, y and/or z may also be 0,
d) 0.1 to 5 wt.% of antisettling agent,
wherein the cleaning agent comprises in total 15 to 60 wt.% of organic solvent.

2. A cleaning agent according to claim 1, **characterised in that** the oxygen bleaching agent is sodium percarbonate.

3. A cleaning agent according to either one of the preceding claims, **characterised in that** the proportion by weight of oxygen bleaching agent a) amounts to between 15 and 40 wt.%, preferably between 18 and 35 wt.% and in particular between 21 and 30 wt.%.

4. A cleaning agent according to any one of the preceding claims, **characterised in that** the proportion by weight of organic solvent b) amounts to between 20 and 50 wt.%, preferably between 23 and 47 wt.% and in particular between 25 and 45 wt.%.

5. A cleaning agent according to any one of the preceding claims, **characterised in that** the proportion by weight of nonionic surfactant c) amounts to between 20 and 50 wt.%, preferably between 23 and 47 wt.% and in particular between 25 and 45 wt.%.

6. A cleaning agent according to any one of the preceding claims, **characterised in that** the antisettling agent d) is a saccharide antisettling agent or a silica antisettling agent or a mixture of a saccharide antisettling agent and a silica antisettling agent.

7. A cleaning agent according to any one of the preceding claims, **characterised in that** the proportion by weight of antisettling agent d) amounts to between 0.2 and 4 wt.%, preferably between 0.4 and 3 wt.%, preferably 0.5 to 2.5 and in particular between 1.1 and 2.5 wt.%.

8. A cleaning agent according to any one of the preceding claims, comprising
a) 15 to 40 wt.% of sodium percarbonate
b) 20 to 50 wt.% of 1,3-propanediol,
c) 20 to 50 wt.% of nonionic surfactant of the general formula R¹O-(AO)_{w}(A'O)ₓ-(A"O)_{y}-(A'"O)_{z}-H, in which R¹ and R² mutually independently denote a straight-chain or branched, saturated or mono- or polyunsaturated C₂₋₄₀ alkyl or alkenyl residue; A, A', A"and A"' mutually independently denote a residue from the group -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃); and w, x, y and z denote values between 0.5 and 90, wherein x, y and/or z may also be 0,
d) 0.4 to 3 wt.% of antisettling agent from the group of saccharide antisettling agents and silica antisettling agents.

9. A cleaning agent combination, comprising
a) a cleaning agent according to any one of the preceding claims (cleaning agent A);
b) at least one, preferably at least two, further cleaning agents which differ from A.

10. Use of a cleaning agent or a cleaning agent combination according to any one of the preceding claims for filling
i) a cartridge of a dispensing system, which cartridge is integrated immovably in the interior of a dishwashing machine, or
ii) a movable cartridge of a dispensing system intended for positioning in the interior a dishwashing machine
comprising a quantity of said cleaning agent or of said cleaning agent combination which is sufficient for carrying out an automatic dishwashing method at least twice, preferably at least four times and in particular at least eight times.

11. A cleaning agent presentation, comprising
a) a cleaning agent according to any one of the preceding claims (cleaning agent A) in a quantity which is sufficient for carrying out an automatic dishwashing method at least twice, preferably at least four times and in particular at least eight times;
b) a cartridge for the cleaning agent A.

12. Use of a cleaning agent presentation according to claim 11 as a cleaning agent reservoir for
i) a dispenser integrated immovably in the interior of a dishwashing machine or
ii) a movable dispenser intended for positioning in the interior of a dishwashing machine.

13. A cleaning agent dispensing system, comprising
a) a cleaning agent of the invention according to any one of the preceding claims (cleaning agent A) in a quantity which is sufficient for carrying out an automatic dishwashing method at least twice, preferably at least four times and in particular at least eight times;
b) a cartridge for the cleaning agent A.
c) a dispenser connected or connectable to the cartridge.

14. Use of a cleaning agent, a cleaning agent combination, a cleaning agent presentation or a cleaning agent dispensing system according to any one of the preceding claims for cleaning dishes in an automatic dishwashing method.

15. An automatic dishwashing method using a cleaning agent or a cleaning agent combination or a cleaning agent presentation or a cleaning agent dispensing system according to any one of the preceding claims, in the course of which method
a) at a time t1, a portion a of the cleaning agent A according to any one of the preceding claims located in the cartridge is dispensed from a cartridge located in the interior of the dishwashing machine into the interior of the dishwashing machine, wherein a residual quantity of the cleaning agent A located in the cartridge remains in the cartridge until the end of the dishwashing method, which residual quantity corresponds to at least twice, preferably at least four times and in particular at least eight times the quantity of the portion a;
b) optionally at least one further time t2 # t1, a portion b of the cleaning agent B located in the second cartridge and which differs from cleaning agent A is dispensed from a cartridge located in the interior of the dishwashing machine into the interior of the dishwashing machine, wherein a residual quantity of the cleaning agent located in said second cartridge remains in the cartridge until the end of the dishwashing method, which residual quantity corresponds to at least twice, preferably at least four times and in particular at least eight times the quantity of the portion b.

## Revendications

1. Agent de nettoyage dont la teneur en eau est inférieure à 5 % en poids, comprenant :
a) de 10 à 45 % en poids d'un agent de blanchiment oxygéné ;
b) de 15 à 60 % en poids du 1,3-propanediol ;
c) de 20 à 50 % en poids d'un agent tensioactif non ionique répondant à la formule générale R¹O-(AO)_{w}-(A'O)ₓ-(A"O)_{y}-(A"'O)_{z}-H, dans laquelle R¹ représente un résidu alkyle ou alcényle en C₂-C₄₀ à chaîne droite ou ramifiée, saturé ou bien une respectivement plusieurs fois insaturé ; A, A', A" et A"' représentent, indépendamment l'un de l'autre, un résidu choisi parmi le groupe comprenant un groupe -CH₂CH₂, un groupe -CH₂CH₂CH₂, un groupe -CH₂CH(CH₃), un groupe -CH₂CH₂CH₂CH₂, un groupe -CH₂CH(CH₃)CH₂, un groupe
- CH₂CH(CH₂-CH₃) ; et w, x, y, et z représentent des valeurs entre 0,5 et 90, x, y et/ou z pouvant également être égaux à 0 ;
d) de 0,1 à 5 % en poids d'un agent de mise en suspension ;
l'agent de nettoyage comprenant au total de 15 à 60 % en poids d'un solvant organique.

2. Agent de nettoyage selon la revendication 1, **caractérisé en ce qu'**il s'agit, en ce qui concerne l'agent de blanchiment oxygéné, du percarbonate de sodium.

3. Agent de nettoyage selon l'une quelconque des revendications précédentes, **caractérisé en ce que** la fraction pondérale de l'agent de blanchiment oxygéné a) se situe entre 15 et 40 % en poids, de préférence entre 18 et 35 % en poids et en particulier entre 21 et 30 % en poids.

4. Agent de nettoyage selon l'une quelconque des revendications précédentes, **caractérisé en ce que** la fraction pondérale du solvant organique b) se situe entre 20 et 50 % en poids, de préférence entre 23 et 47 % en poids et en particulier entre 25 et 45 % en poids.

5. Agent de nettoyage selon l'une quelconque des revendications précédentes, **caractérisé en ce que** la fraction pondérale de l'agent tensioactif non ionique c) se situe entre 20 et 50 % en poids, de préférence entre 23 et 47 % en poids et en particulier entre 25 et 45 % en poids.

6. Agent de nettoyage selon l'une quelconque des revendications précédentes, **caractérisé en ce qu'**il s'agit, en ce qui concerne l'agent de mise en suspension d), d'un agent de mise en suspension saccharidique ou bien d'un agent de mise en suspension à base d'acide silicique ou encore d'un mélange d'un agent de mise en suspension saccharidique et d'un agent de mise en suspension à base d'acide silicique.

7. Agent de nettoyage selon l'une quelconque des revendications précédentes, **caractérisé en ce que** la fraction pondérale de l'agent de mise en suspension d) se situe entre 0,2 et 4 % en poids, de préférence entre 0,5 et 3 % en poids, à titre préférentiel entre 0,5 et 2,5 % en poids, et en particulier entre 1,1 et 2,5 % en poids.

8. Agent de nettoyage selon l'une quelconque des revendications précédentes, comprenant :
a) de 15 à 40 % en poids de percarbonate de sodium ;
b) de 20 à 50 % en poids du 1,3-propanediol ;
c) de 20 à 50 % en poids d'un agent tensioactif non ionique répondant à la formule générale R¹O-(AO)_{w}-(A'O)_{w}-(A"O)_{y}-(A"'O)_{z}-H, dans laquelle R¹ et R² représentent indépendamment l'un de l'autre un résidu alkyle ou alcényle en C₂-C₄₀ à chaîne droite ou ramifiée, saturé ou bien une respectivement plusieurs fois insaturé ; A, A', A" et A"' représentent, indépendamment l'un de l'autre, un résidu choisi parmi le groupe comprenant un groupe -CH₂CH₂, un groupe -CH₂CH₂CH₂, un groupe -CH₂CH(CH₃), un groupe -CH₂CH₂CH₂CH₂, un groupe -CH₂CH(CH₃)CH₂, un groupe-CH₂CH(CH₂-CH₃) ; et w, x, y, et z représentent des valeurs entre 0,5 et 90, x, y et/ou z pouvant également être égaux à 0 ;
d) de 0,4 à 3 % en poids d'un agent de mise en suspension choisi parmi le groupe des agents de mise en suspension saccharidiques et des agents de mise en suspension à base d'acide silicique.

9. Combinaison d'agents de nettoyage comprenant :
a) un agent de nettoyage selon l'une quelconque des revendications précédentes (agent de nettoyage A) ;
b) au moins un, de préférence au moins deux agents de nettoyage supplémentaires différents de A.

10. Utilisation d'un agent de nettoyage ou d'une combinaison d'agents de nettoyage selon l'une quelconque des revendications précédentes pour le remplissage
i) d'une cartouche d'un système de dosage intégrée immobileà l'intérieur d'un lave-vaisselle ;
ii) d'une cartouche mobile d'un système de dosage prévue pour son positionnement à l'intérieur d'un lave-vaisselle,
avec une quantité de cet agent de nettoyage respectivement de cette combinaison d'agents de nettoyage suffisante pour au moins deux cycles, de préférence au moins quatre cycles, en particulier au moins huit cycles d'un processus de lavage mécanique de la vaisselle.

11. Forme de présentation d'agent de nettoyage, comprenant
a) un agent de nettoyage selon l'une quelconque des revendications précédentes (agent de nettoyage A) en une quantité suffisante pour au moins deux cycles, de préférence au moins quatre cycles et en particulier au moins huit cycles d'un processus de lavage mécanique de la vaisselle ;
b) une cartouche pour l'agent de nettoyage A.

12. Utilisation d'une forme de présentation d'agent de nettoyage selon la revendication 11 à titre de réservoir d'agent de nettoyage pour :
i) une cartouche d'un système de dosage intégrée immobileà l'intérieur d'un lave-vaisselle ;
ii) un appareil de dosage mobile prévu pour son positionnement à l'intérieur d'un lave-vaisselle.

13. Système de dosage d'agent de nettoyage, comprenant :
a) un agent de nettoyage selon l'invention selon l'une quelconque des revendications précédentes (agent de nettoyage A) en une quantité suffisante pour au moins deux cycles, de préférence au moins quatre cycles et en particulier au moins huit cycles d'un processus de lavage mécanique de la vaisselle ;
b) une cartouche pour l'agent de nettoyage A ;
c) un appareil de dosage relié à la cartouche ou qui peut lui être relié.

14. Utilisation d'un agent de nettoyage, d'une combinaison d'agents de nettoyage, d'une forme de présentation d'agent de nettoyage ou d'un système de dosage d'agent de nettoyage, selon l'une quelconque des revendications précédentes pour le lavage de la vaisselle dans un processus mécanique de lavage de la vaisselle.

15. Processus de lavage mécanique de la vaisselle avec mise en oeuvre d'un agent de nettoyage ou d'une combinaison d'agents de nettoyage ou d'une forme de présentation d'agent de nettoyage ou d'un système de dosage d'agent de nettoyage, selon l'une quelconque des revendications précédentes, au cours duquel :
a) au moment t1, à partir d'une cartouche se trouvant à l'intérieur du lave-vaisselle, on introduit de manière dosée, à l'intérieur du lave-vaisselle, une quantité partielle a de l'agent de nettoyage A se trouvant dans la cartouche, la quantité résiduelle de l'agent de nettoyage A se trouvant dans la cartouche subsistant dans la cartouche jusqu'à la fin du processus de lavage de la vaisselle, ladite quantité correspondant au moins à deux fois, de préférence au moins à quatre fois et en particulier au moins à huit fois la quantité partielle a ;
b) le cas échéant, à au moins un moment supplémentaire t2 # t1, à partir d'une deuxième cartouche se trouvant à l'intérieur du lave-vaisselle, on introduit de manière dosée, à l'intérieur du lave-vaisselle, une quantité partielle b de l'agent de nettoyage B se trouvant dans la deuxième cartouche, la quantité résiduelle de l'agent de nettoyage se trouvant dans cette cartouche subsistant dans la cartouche jusqu'à la fin du processus de lavage de la vaisselle, ladite quantité correspondant au moins à deux fois, de préférence au moins à quatre fois et en particulier au moins à huit fois la quantité partielle b.
